# EUROPÄISCHE PATENTSCHRIFT

(11) **EP 3 864 120 B1**
(45) Veröffentlichungstag und Bekanntmachung des Hinweises auf die Patenterteilung: **19.11.2025**
(21) Anmeldenummer: 19732318.1
(22) Anmeldetag: 18.06.2019
(51) Int. Cl.: C11D 3/00, C11D 3/20, C11D 3/32, C11D 3/34, C11D 17/04

(54) **FLÜSSIGWASCHMITTEL MIT CATECHOL-VERBINDUNG**
LIQUID DETERGENT WITH CATECHOL COMPOUND
DÉTERGENT LIQUIDE CONTENANT UN COMPOSÉ CATÉCHOL

(30) Priorität: 11.10.2018 DE 102018217398
(43) Veröffentlichungstag der Anmeldung: 18.08.2021
(73) Patentinhaber: Henkel AG & Co. KGaA, 40589 Düsseldorf (DE)
(72) Erfinder: JOB, Mareile, 51375 Leverkusen (DE); PEGELOW, Ulrich, 40597 Düsseldorf (DE); BERGMANN-DALKILIC, Simone, 40629 Düsseldorf (DE); MEIER, Frank, 40589 Düsseldorf (DE); KROPF, Christian, 40724 Hilden (DE); SCHIMANSKI, Eva, 41068 Mönchengladbach (DE)
(86) Internationale Anmeldenummer: PCT/EP2019/065980
(87) Internationale Veröffentlichungsnummer: WO 2020/074140

(56) Entgegenhaltungen:
- WO-A1-2007/093315
- DE-A1- 102016 214 660
- US-A- 3 899 448
- US-A1- 2013 029 896
- VAN HORN J. DAVID ET AL: "Iron(III) 2,3-dihydroxyterephthalamides revisited. Charge effects on highly stable ferric complexes", COMPTES RENDUS CHIMIE, 1 May 2002 (2002-05-01), Paris, pages 395 - 404, XP093150171, Retrieved from the Internet <URL:https://www.sciencedirect.com/science/article/pii/S1631074802013942> [retrieved on 20240410], DOI: 10.1016/S1631-0748(02)01394-2

## Beschreibung

Die vorliegende Erfindung betrifft die Verwendung von Catechol-Verbindungen, welche gemeinsam mit (bevorzugt konzentrierten), flüssigen Waschmittelzusammensetzungen zur Verbesserung der Wasch- und Reinigungsleistung eingesetzt werden.

Während die Formulierung pulverförmiger, Bleichmittel enthaltender Wasch- und Reinigungsmittel heute keinerlei Probleme mehr bereitet, stellt die Formulierung stabiler flüssiger, Bleichmittel enthaltender Wasch- und Reinigungsmittel nach wie vor ein Problem dar. Aufgrund des üblicherweise Fehlens des Bleichmittels in flüssigen Wasch- und Reinigungsmitteln werden solche Anschmutzungen, die normalerweise insbesondere aufgrund der enthaltenen Bleichmittel entfernt werden, entsprechend häufig nur in unzureichender Weise entfernt. Ein ähnliches Problem besteht auch für Bleichmittel-freie Color-Waschmittel, bei denen das Bleichmittel weggelassen wird, um die Farbstoffe im Textil zu schonen und deren Ausbleichen zu verhindern. Bei fehlendem Bleichmittel kommt erschwerend hinzu, dass anstatt der Entfernung der sogenannten bleichbaren Anschmutzungen, die normalerweise durch den Einsatz von Bleichmittel auf Persauerstoffbasis wenigstens anteilsweise entfernt werden, aufgrund des Waschvorgangs häufig im Gegenteil sogar eine Intensivierung und/oder Verschlechterung der Entfernbarkeit der Anschmutzung herbeigeführt wird, was nicht zuletzt auf initiierte chemische Reaktionen zurückzuführen sein dürfte, die beispielsweise in der Polymerisierung bestimmter in den Anschmutzungen enthaltener Farbstoffe bestehen können.

Derartige Probleme treten insbesondere bei Anschmutzungen auf, die polymerisierbare Substanzen enthalten. Bei den polymerisierbaren Substanzen handelt es sich vor allem um polyphenolische Farbstoffe, vorzugsweise um Flavonoide, insbesondere aus der Klasse der Anthocyanidine oder Anthocyane. Die Anschmutzungen können insbesondere durch Lebensmittelprodukte oder Getränke verursacht worden sein, die entsprechende Farbstoffe enthalten. Bei den Anschmutzungen kann es sich insbesondere um Flecken von Früchten oder Gemüse oder auch Rotweinflecken handeln, die insbesondere polyphenolische Farbstoffe, vor allem solche aus der Klasse der Anthocyanidine oder Anthocyane, enthalten.

Aus der internationalen Patentanmeldung WO 2011/023716 A1 ist die Verwendung von Gallussäureestern wie Propylgallat in Wasch- und Reinigungsmitteln zur verbesserten Entfernung von Anschmutzungen, die polymerisierbare Substanzen enthalten, bekannt.

Die internationale Patentanmeldung WO 2013/092263 A1 betrifft die Verbesserung der Leistung von Wasch- und Reinigungsmitteln durch den Einsatz von Oligohydroxybenzoesäureamiden.

Die deutschen Patentanmeldungen DE 102016214660 A1 und DE 102014222833 betreffen die Verwendung von Dihydroxyterephthalsäurederivaten in Wasch- und Reinigungsmitteln zur Verbesserung der Wasch- oder Reinigungsleistung. Die Wasch- und Reinigungsmittel dieser Veröffentlichungen weisen einen alkalischen pH-Wert auf.

Die US-Patentanmeldung US 2013/0029896 A1 offenbart wässrige Flüssigwaschmittel enthaltend das Disulphocatechol Tiron.

US 3899448 lehrt Waschmittelkonzentrate mit hohem Gehalt an Alkylethersulfaten, die zur Viskositätsregulierung eine organische Verbindung enthalten, bei der es sich unter anderem um Catecholdisulfonsäure handeln kann.

Aus der internationalen Patentanmeldung WO 2007/093315 A1 sind Mehrkomponentensysteme bekannt, die beim Vermischen eine hochviskose Flüssigkeit ausbilden und die als kosmetische Mittel, als Wasch-, Spül- oder Reinigungsmittel verwendet werden können. Catecholverbindungen sind in diesen Systemen nicht enthalten.

Es hat sich gezeigt, dass sich bei der Einarbeitung von Catechol-Derivaten in flüssige, alkalische, wässrige Zusammensetzungen mit der Zeit eine rote bis braune Verfärbung der Zusammensetzung bildet. Diese Verfärbung ist unerwünscht.

Überraschenderweise wurde gefunden, dass durch den Einsatz von mindestens einer ausgewählten Catechol-Verbindung, insbesondere aus der Gruppe der Dihydroxyterephthalsäurediamide, die Wasch oder Reinigungsleistung von flüssigen (insbesondere konzentrierten), Waschmitteln insbesondere in Bezug auf bleichbare Anschmutzungen deutlich verbessert werden kann. Wird besagte Catechol-Verbindung in eine wässrige Zusammensetzung mit einem pH-Wert von höchstens pH 7 eingearbeitet, wird gleichzeitig eine unerwünschte rostbraune bis rote Verfärbung der Waschmittel verhindert. Die Verfärbung prägt sich besonders bei Alkanolamin-haltigen, flüssigen Tensidzusammensetzungen aus. Um dennoch einen für den Waschvorgang günstigen alkalischen pH-Wert der Waschflotte zu gewährleisten, eignet sich bevorzugt der Einsatz eines Mehrkomponenten-Waschmittels, das besagte flüssige, saure Catechol-Derivat-Zusammensetzung in Kombination mit einer flüssigen, alkalischen, Alkanolamin-haltigen Zusammensetzung umfasst.

Ein erster Gegenstand der vorliegenden Erfindung ist daher die Verwendung von mindestens einer Catecholverbindung der Formel (I) worin
X für eine Amidgruppe steht,
Y¹ und Y² unabhängig voneinander für ein Wasserstoffatom oder
für eine Amidgruppe steht,
wobei einer der Reste aus Y¹ und Y² für ein Wasserstoffatom steht, und der andere Rest aus Y¹ und Y² für eine Amidgruppe steht,
R¹ und R³ unabhängig voneinander stehen für Hydroxy, eine Gruppe -O⁻ Z⁺, oder für eine Gruppe
R^{a} und R^{b} stehen unabhängig voneinander für Wasserstoff oder einen cyclischen oder acyclischen, geradkettigen oder verzweigtkettigen, aliphatischen oder aromatischen Kohlenwasserstoffrest mit 1 bis 20 Kohlenstoffatomen, dessen Gerüst durch ein oder mehrere nicht benachbarte Heteroatome (insbesondere ausgewählt aus O und/oder N) durchbrochen sein kann und/oder der an nicht mit Heteroatomen verbundenen C-Atomen mit OH-Gruppen oder NH₂-Gruppen substituiert sein kann, wobei R^{a} und R^{b} auch Teil eines aus ihnen und dem an sie gebundenen N-Atom gebildeten Heterocyclusses sein können,
Z⁺ für ein Kation steht,
R² und R⁴ jeweils unabhängig voneinander für einen Kohlenwasserstoffrest mit 1 bis 20 Kohlenstoffatomen stehen, der gegebenenfalls mit mindestens einem Rest substituiert ist, ausgewählt aus Hydroxy, Carboxyl, (C₁-C₄)-Alkoxy, (C₁-C₄)-Alkoxy(CH₂CH₂O)ₙ-, -NR'R" oder - N⁺R'R"R‴ A⁻, stehen sowie n = 1 bis 10, R', R" und R" unabhängig voneinander für H oder einen geradkettigen oder verzweigtkettigen aliphatischen Kohlenwasserstoffrest mit 1 bis 3, vorzugsweise 1 bis 2 Kohlenstoffatomen und A⁻ für ein Anion stehen,
in einer flüssigen, wässrigen Zusammensetzung mit einem pH-Wert (bei 20°C) von pH 1 bis 6,9, insbesondere von pH 4 bis 5,5, zur Verbesserung der Wasch- oder Reinigungsleistung und/oder zur Vermeidung einer rostbraunen bis roten Verfärbung flüssiger, Waschmittel.

Offenbart aber nicht beansprucht ist die Verwendung von mindestens einer Catecholverbindung der Formel (la) worin
R² und R⁴ unabhängig voneinander für einen Kohlenwasserstoffrest mit 1 bis 20 Kohlenstoffatomen stehen, der gegebenenfalls mit mindestens einem Rest substituiert ist, ausgewählt aus Hydroxy, (C₁-C₄)-Alkoxy, (C₁-C₄)-Alkoxy(CH₂CH₂O)ₙ-, -NR'R" oder
-N⁺R'R"R‴ X⁻, stehen sowie n = 1 bis 10, R', R" und R‴ unabhängig voneinander für H oder einen geradkettigen oder verzweigtkettigen aliphatischen Kohlenwasserstoffrest mit 1 bis 3, vorzugsweise 1 bis 2 Kohlenstoffatomen und X⁻ für ein Anion stehen,
in einer flüssigen, wässrigen Zusammensetzung mit einem pH-Wert (bei 20°C) von pH 1 bis 6,9, insbesondere von pH 4 bis 5,5, zur Verbesserung der Wasch- oder Reinigungsleistung und/oder zur Vermeidung einer rostbraunen bis roten Verfärbung flüssiger, Waschmittel.

Der Wassergehalt wie hierin definiert bezieht sich auf den mittels der Karl Fischer Titration ermittelten Wassergehalt (Angewandte Chemie 1935, 48, 394-396; ISBN 3-540-12846-8 Eugen Scholz).

Der pH-Wert wird, falls nicht anderweitig gekennzeichnet, bei 20°C bestimmt.

"Flüssig", wie hierin in Bezug auf erfindungsgemäße Zusammensetzungen verwendet, schließt alle bei Standardbedingungen (20 °C, 1013 mbar) fließfähigen Zusammensetzungen in Form von Flüssigkeiten ein und erfasst insbesondere Flüssigkeiten, Gele und pastöse Zusammensetzungen.

Insbesondere schließt der Begriff auch Nicht-Newtonsche Flüssigkeiten, die eine Fließgrenze besitzen, ein. Körnige Gemenge (fließfähige Feststoffe wie z.B. Pulver oder Granulatgemenge) sind bekanntermaßen keine Flüssigkeiten und daher nicht umfasst.

Alle im Zusammenhang mit den hierin beschriebenen Bestandteilen des Waschmittels angegeben Mengenangaben beziehen sich, sofern nichts anderes angegeben ist, auf Gew.% jeweils bezogen auf das Gesamtgewicht der Zusammensetzung. Desweiteren beziehen sich derartige Mengenangaben, die sich auf mindestens einen Bestandteil beziehen, immer auf die Gesamtmenge dieser Art von Bestandteil, die im Waschmittel enthalten ist, sofern nicht explizit etwas anderes angegeben ist. Das heißt, dass sich derartige Mengenangaben, beispielsweise im Zusammenhang mit "mindestens einem nichtionischen Tensid", auf die Gesamtmenge von nichtionischen Tensiden die im Waschmittel enthalten ist, beziehen.

"Mindestens ein", wie hierin verwendet, bezieht sich auf 1 oder mehr, beispielsweise 1, 2, 3, 4, 5, 6, 7, 8, 9 oder mehr. Im Zusammenhang mit Bestandteilen der hierin beschriebenen Zusammensetzungen bezieht sich diese Angabe nicht auf die absolute Menge an Molekülen sondern auf die Art des Bestandteils. "Mindestens ein nichtionisches Tensid" bedeutet daher beispielsweise ein oder mehrere verschiedene nichtionische Tenside, d.h. eine oder mehrere verschiedene Arten von nichtionischen Tensiden. Zusammen mit Mengenangaben beziehen sich die Mengenangaben auf die Gesamtmenge der entsprechend bezeichneten Art von Bestandteil, wie bereits oben definiert.

Ein zweiter Erfindungsgegenstand ist eine flüssige Zusammensetzung gemäss Anspruch 13 zur Bereitstellung eines Textilwaschmittels, wobei die flüssige Zusammensetzung einen pH-Wert (20°C) von 1 bis 6,9, insbesondere von 4 bis 5,5, aufweist und
a) mindestens eine Catecholverbindung der Formel (I) worin
   X für eine Amidgruppe steht,
   Y¹ und Y² stehen für ein Wasserstoffatom oder
   für eine Amidgruppe
   wobei einer der Reste aus Y¹ und Y² für ein Wasserstoffatom steht, und der andere Rest aus Y¹ und Y² für eine Amidgruppe steht,
   R² und R⁴ jeweils unabhängig voneinander für einen Kohlenwasserstoffrest mit 1 bis 20 Kohlenstoffatomen stehen, der gegebenenfalls mit mindestens einem Rest substituiert ist, ausgewählt aus Hydroxy, Carboxyl, (C₁-C₄)-Alkoxy, (C₁-C₄)-Alkoxy(CH₂CH₂O)ₙ-, -NR'R" oder - N⁺R'R"R‴ A⁻, stehen sowie n = 1 bis 10, R', R" und R" unabhängig voneinander für H oder einen geradkettigen oder verzweigtkettigen aliphatischen Kohlenwasserstoffrest mit 1 bis 3, vorzugsweise 1 bis 2 Kohlenstoffatomen und A⁻ für ein Anion stehen,
b) Wasser in einer Gesamtmenge von 1 bis 50 Gew.%,
c) mindestens ein Tensid, und
d) mindestens ein Alkanolamin oder dessen Salz in einer Gesamtmenge von 1 bis 20 Gew.% enthält.

In den Verbindungen der allgemeinen Formel (I) sind vorzugsweise R^{a} und R^{b} gleich. Zu den bevorzugten Verbindungen der allgemeinen Formel (I) gehören auch solche, in denen R^{a} und R^{b} unabhängig voneinander ausgewählt werden aus Wasserstoff, der Methylgruppe, der Ethylgruppe, der n-Propylgruppe und der iso-Propylgruppe. Falls R^{a} und R^{b} Teil eines aus ihnen und dem N-Atom gebildeten Heterocyclusses sind, handelt es sich dabei vorzugsweise um einen Pyrrolidin, Piperidin- oder Morpholinring.

Es ist erfindungsgemäß besonders bevorzugt, dass Y¹ für ein Wasserstoffatom steht und Y² aus einer besagten Amidgruppe ausgewählt wird.

Ein ganz besonders bevorzugter zweiter Erfindungsgegenstand ist daher eine flüssige Zusammensetzung zur Bereitstellung eines Textilwaschmittels, wobei die flüssige Zusammensetzung einen pH-Wert (20°C) von 1 bis 6,9, insbesondere von 4 bis 5,5, aufweist und
a) mindestens eine Catecholverbindung der Formel (la) worin
   R² und R⁴ unabhängig voneinander für einen Kohlenwasserstoffrest mit 1 bis 20 Kohlenstoffatomen stehen, der gegebenenfalls mit mindestens einem Rest substituiert ist, ausgewählt aus (C₁-C₄)-Alkoxy, (C₁-C₄)-Alkoxy(CH₂CH₂O)ₙ-, -NR'R", -N⁺R'R"R‴ A⁻, stehen sowie n = 1 bis 10, R', R" und R‴ unabhängig voneinander für H oder einen geradkettigen oder verzweigtkettigen aliphatischen Kohlenwasserstoffrest mit 1 bis 3, vorzugsweise 1 bis 2 Kohlenstoffatomen und A⁻ für ein Anion stehen,
b) Wasser in einer Gesamtmenge von 1 bis 50 Gew.%, c) mindestens ein Tensid, undd) mindestens ein Alkanolamin oder dessen Salz in einer Gesamtmenge von 1 bis 20 Gew.% enthält.

Vorzugsweise weisen Verbindungen der allgemeinen Formel (I) und (la) eine Löslichkeit in vollentsalztem Wasser von pH 4 bei 20°C von mindestens 10 mg/l, insbesondere mindestens 20 mg/l auf.

Bezogen auf das Gesamtgewicht der flüssigen Zusammensetzung ist das mindestens eine Catecholverbindung gemäß Formel (I) in einer Gesamtmenge von 0,001 Gew.-% bis 90 Gew.-%, insbesondere von 0,01 Gew.-% bis 85 Gew.-%, bevorzugt von 1,0 Gew.-% bis 80 Gew.-%, weiter bevorzugt von 2,5 Gew.-% bis 75 Gew.-%, enthalten.

Weiter ist es bevorzugt, wenn bezogen auf das Gesamtgewicht der flüssigen Zusammensetzung das mindestens eine Catecholverbindung gemäß Formel (la) in einer Gesamtmenge von 0,001 Gew.-% bis 90 Gew.-%, insbesondere von 0,01 Gew.-% bis 85 Gew.-%, bevorzugt von 1,0 Gew.-% bis 80 Gew.-%, weiter bevorzugt von 2,5 Gew.-% bis 75 Gew.-%, enthalten ist.

Die Kohlenwasserstoffreste mit 1 bis 20 Kohlenstoffatomen gemäß Formel (I) und der Formel (la) können linear oder verzweigt, gesättigt oder ungesättigt, cyclisch oder alicyclisch oder aromatisch sein.

Bevorzugt eignen sich Zusammensetzungen, die mindestens eine Catecholverbindungen der Formel (I) oder der Formel (la) enthalten, bei der die Reste R² und R⁴ unabhängig voneinander stehen für eine Alkylgruppe, (wie Methyl, Ethyl, n-Propyl oder i-Propyl) eine Alkoxyalkylgruppe (wie Methoxyethyl, Methoxypropyl, (2-Methoxy)-ethoxyethyl, Ethoxyethyl, Ethoxypropyl oder (2-Ethoxy)-ethoxyethyl), eine Hydroxyalkylgruppe (wie 2-Hydroxyethyl, 3-Hydroxypropyl, 2-Hydroxypropyl, 1,2-Dihydroxypropyl), eine Hydroxyalkyloxyalkyl-Gruppe (wie 2-Hydroxyethoxyethyl), (N-Hydroxyethyl)-aminoethyl, (N-Methoxyethyl)-aminoethyl oder (N-Ethoxyethyl)-aminoethyl, oder eine aromatische Gruppe (wie Phenyl oder Benzyl).

Bevorzugte Alkylgruppen gemäß Formel (I) oder Formel (la) sind lineare (C₁-C₁₀)-Alkylgruppen oder verzweigte (C₃-C₁₀)-Alkylgruppen, C₅-C₆-Cycloalkyl.

Es ist erfindungsgemäß bevorzugt, wenn gemäß Formeln (I) und (la) die Reste R² und R⁴ gleich sind.

Weitere bevorzugte ausgewählte Verbindungen aus der Gruppe der Catechole stellt mindestens eine Verbindung der allgemeinen Formel (Ib) dar,

in der m und n unabhängig voneinander für 0 bis 5 und A und B unabhängig voneinander für ein Wasserstoffatom, -NR¹R², -N⁺R¹R²R³ X-, stehen sowie R¹, R² und R³ unabhängig voneinander für H oder einen geradkettigen oder verzweigtkettigen aliphatischen Kohlenwasserstoffrest mit 1 bis 3, vorzugsweise 1 bis 2 Kohlenstoffatomen und X⁻ für ein Anion stehen.

Unter den Verbindungen der allgemeinen Formel (Ib) sind solche bevorzugt, in denen A und B gleich sind.

A⁻ wird in den Formeln (I) und (la) und X⁻ wird in Formel (Ib) vorzugsweise aus der Gruppe umfassend Lactat, Citrat, Tartrat, Succinat, Perchlorat, Tetrafluoroborat, Hexafluorophosphat, Alkylsulfonat, Alkylsulfat, Hydrogensulfat, Sulfat, Dihydrogenphosphat, Hydrogenphosphat, Phosphat, Isocyanat, Rhodanid, Nitrat, Fluorid, Chlorid, Bromid, Hydrogencarbonat und Carbonat sowie Mischungen aus mindestens zweien von diesen ausgewählt, wobei der Ladungsausgleich bei Anwesenheit mehrwertiger Anionen durch die Anwesenheit entsprechend mehrerer kationischer Grundgerüste der korrespondierenden allgemeinen Formel oder gegebenenfalls durch die Anwesenheit zusätzlicher Kationen wie Natrium- oder Ammoniumionen gewährleistet werden kann.

Es ist erfindungsgemäß bevorzugt, wenn gemäß Formel (Ib) A und B für ein Wasserstoffatom stehen.

Höchst bevorzugte Catechol-Verbindungen der Formel (I) sind die Verbindungen der Formeln (Ic) und/oder (Id).

Es ist erfindungsgemäß so, dass die flüssige Zusammensetzung mindestens ein Tensid enthält. Dabei ist es wiederum besonders bevorzugt, wenn bezogen auf das Gewicht der erfindungsgemäßen flüssigen Zusammensetzung Tensid in einer Gesamtmenge von 10 bis70 Gew.-%, insbesondere 20 bis 65 Gew.-%, ganz besonders bevorzugt 30 bis 65 Gew.-% insbesondere 30 bis 60 Gew.-% enthalten ist.

Zur Gruppe der Tenside werden die nichtionischen, die anionischen, die kationischen und die amphoteren Tenside gezählt. Erfindungsgemäß kann die flüssige Zusammensetzung des zweiten Erfindungsgegenstandes eines oder mehrere der genannten Tenside umfassen. Besonders bevorzugt umfasst sie wenigstens ein oder mehrere Aniontenside (anionische Tenside), welche vorzugsweise in einer Gesamtmenge von 15 bis 50 Gew.-%, insbesondere von 20 bis 40 Gew.-%, jeweils bezogen auf das Gewicht der flüssigen Zusammensetzung, enthalten sind.

Das wenigstens eine anionische Tensid ist bevorzugt ausgewählt aus der Gruppe umfassend C₉-C₁₃-Alkylbenzolsulfonaten, Olefinsulfonaten, C₁₂-C₁₈-Alkansulfonaten, Estersulfonaten, Alk(en)ylsulfaten, Fettalkoholethersulfaten und Mischungen daraus. Es hat sich gezeigt, dass sich diese Sulfonat- und Sulfat-Tenside besonders gut zur Herstellung stabiler flüssiger Zusammensetzungen mit Fließgrenze eignen. Flüssige Zusammensetzungen, die als anionisches Tensid C₉-C₁₃-Alkylbenzolsulfonate und Fettalkoholethersulfate umfassen, weisen besonders gute, dispergierende Eigenschaften auf. Als Tenside vom Sulfonat-Typ kommen dabei vorzugsweise C₉-C₁₃-Alkylbenzolsulfonate, Olefinsulfonate, das heißt Gemische aus Alken- und Hydroxyalkansulfonaten sowie Disulfonaten, wie man sie beispielsweise aus C₁₂-C₁₈-Monoolefinen mit end- oder innenständiger Doppelbindung durch Sulfonieren mit gasförmigem Schwefeltrioxid und anschließende alkalische oder saure Hydrolyse der Sulfonierungsprodukte erhält, in Betracht. Geeignet sind auch C₁₂-C₁₈-Alkansulfonate und die Ester von α-Sulfofettsäuren (Estersulfonate), zum Beispiel die α-sulfonierten Methylester der hydrierten Kokos-, Palmkern- oder Talgfettsäuren.

Als Alk(en)ylsulfate werden die Alkali- und insbesondere die Natriumsalze der Schwefelsäurehalbester der C₁₂-C₁₈-Fettalkohole, beispielsweise aus Kokosfettalkohol, Talgfettalkohol, Lauryl-, Myristyl-, Cetyl- oder Stearylalkohol oder der C₁₀-C₂₀-Oxoalkohole und diejenigen Halbester sekundärer Alkohole dieser Kettenlängen bevorzugt. Aus waschtechnischem Interesse sind die C₁₂-C₁₆-Alkylsulfate und C₁₂-C₁₅-Alkylsulfate sowie C₁₄-C₁₅-Alkylsulfate bevorzugt. Auch 2,3-Alkylsulfate sind geeignete anionische Tenside.

Als Alk(en)ylsulfate werden bevorzugt die Salze der Schwefelsäurehalbester der Fettalkohole mit 12 bis 18 C-Atomen, beispielsweise aus Kokosfettalkohol, Talgfettalkohol, Lauryl-, Myristyl-, Cetyl- oder Stearylalkohol oder der Oxo-Alkohole mit 10 bis 20 C-Atomen und diejenigen Halbester sekundärer Alkohole dieser Kettenlängen bevorzugt. Aus waschtechnischem Interesse sind die Alkylsulfate mit 12 bis 16 C-Atomen und Alkylsulfate mit 12 bis 15 C-Atomen sowie Alkylsulfate mit 14 und 15 C-Atomen bevorzugt. Auch 2,3-Alkylsulfate sind geeignete anionische Tenside.

Auch Fettalkoholethersulfate, wie die Schwefelsäuremonoester der mit 1 bis 6 Mol Ethylenoxid ethoxylierten geradkettigen oder verzweigten C₇-C₂₁-Alkohole, wie 2-Methyl-verzweigte C9-11-Alkohole mit im Durchschnitt 3,5 Mol Ethylenoxid (EO) oder C12-18-Fettalkohole mit 1 bis 4 EO, sind geeignet. Bevorzugt sind Alkylethersulfate mit der Formel (A-1)

R¹-O-(AO)ₙ-SO₃⁻ X⁺ (A-1)

In dieser Formel (A-1) steht R¹ für einen linearen oder verzweigten, substituierten oder unsubstituierten Alkylrest, vorzugsweise für einen linearen, unsubstituierten Alkylrest, besonders bevorzugt für einen Fettalkoholrest. Bevorzugte Reste R¹ der Formel (A-1) sind ausgewählt aus Decyl-, Undecyl-, Dodecyl-, Tridecyl-, Tetradecyl, Pentadecyl-, Hexadecyl-, Heptadecyl-, Octadecyl-, Nonadecyl-, Eicosylresten und deren Mischungen, wobei die Vertreter mit gerader Anzahl an C-Atomen bevorzugt sind. Besonders bevorzugte Reste R¹ der Formel (A-1) sind abgeleitet von Fettalkoholen mit 12 bis 18 C-Atomen, beispielsweise von Kokosfettalkohol, Talgfettalkohol, Lauryl-, Myristyl-, Cetyl- oder Stearylalkohol oder von Oxoalkoholen mit 10 bis 20 C-Atomen.

AO steht in Formel (A-1) für eine Ethylenoxid- (EO) oder Propylenoxid- (PO) Gruppierung, vorzugsweise für eine Ethylenoxidgruppierung. Der Index n der Formel (A-1) ist eine ganze Zahl von 1 bis 50, vorzugsweise von 1 bis 20 und insbesondere von 2 bis 10. Ganz besonders bevorzugt ist n 2, 3, 4, 5, 6, 7 oder 8. X ist ein einwertiges Kation oder den n-ten Teil eines n-wertigen Kations, bevorzugt sind dabei die Alkalimetallionen und darunter Na⁺ oder K⁺, wobei Na⁺ äußerst bevorzugt ist. Weitere Kationen X+ können ausgewählt sein aus NH₄⁺, ½ Zn²⁺,½ Mg²⁺,½ Ca²⁺,½ Mn²⁺, und deren Mischungen.

Besonders bevorzugte Waschmittel enthalten ein Alkylethersulfat ausgewählt aus Fettalkoholethersulfaten der Formel A-2

mit k = 11 bis 19, n = 2, 3, 4, 5, 6, 7 oder 8. Ganz besonders bevorzugte Vertreter sind Na Fettalkoholethersulfate mit 12 bis 18 C-Atomen und 2 EO (k = 11 bis 13, n = 2 in Formel A-1). Der angegebenen Ethoxylierungsgrad stellt einen statistischen Mittelwert dar, der für ein spezielles Produkt eine ganze oder eine gebrochene Zahl sein kann. Die angegebenen Alkoxylierungsgrade stellen statistische Mittelwerte dar, die für ein spezielles Produkt eine ganze oder eine gebrochene Zahl sein können. Bevorzugte Alkoxylate/Ethoxylate weisen eine eingeengte Homologenverteilung auf (narrow range ethoxylates, NRE).

Es ist bevorzugt, dass die flüssige Zusammensetzung eine Mischung aus Sulfonat- und Sulfat-Tensiden enthält. In einer besonders bevorzugten Ausführungsform enthält die Zusammensetzung C9-13-Alkylbenzolsulfonate und gegebenenfalls zusätzlich Fettalkoholethersulfate als anionisches Tensid.

Es ist ganz besonders bevorzugt, wenn in der flüssigen Zusammensetzung mindestens ein anionisches Tensid der Formel (A-3) enthalten ist, in der
R' und R" unabhängig H oder Alkyl sind und zusammen 9 bis 19, vorzugsweise 9 bis 15 und insbesondere 9 bis 13 C-Atome enthalten, und Y⁺ ein einwertiges Kation oder den n-ten Teil eines n-wertigen Kations (insbesondere Na⁺) bedeuten.

Zusätzlich zu dem anionischen Tensid kann die Zusammensetzung auch Seifen enthalten. Geeignet sind gesättigte und ungesättigte Fettsäureseifen, wie die Salze der Laurinsäure, Myristinsäure, Palmitinsäure, Stearinsäure, (hydrierten) Erucasäure und Behensäure sowie insbesondere aus natürlichen Fettsäuren, zum Beispiel Kokos-, Palmkern-, Olivenöl- oder Talgfettsäuren, abgeleitete Seifengemische.

Die anionischen Tenside sowie die Seifen können in Form ihrer Natrium-, Kalium- oder Magnesium- oder Ammoniumsalze vorliegen. Vorzugsweise liegen die anionischen Tenside in Form ihrer Ammoniumsalze vor, wobei sich besagtes Ammonium-Ion von mindestens einem besagten (C₂-C₆)-Alkanolamin ableitet. Weitere bevorzugte Gegenionen für die anionischen Tenside sind auch die protonierten Formen von Cholin, Triethylamin, Monoethanolamin, Triethanolamin oder Methylethylamin.

Die flüssige Zusammensetzung kann (bevorzugt gemeinsam mit mindestens einem anionischen Tensid) auch wenigstens ein nichtionisches Tensid aufweisen. Das nichtionische Tensid umfasst alkoxylierte Fettalkohole, alkoxylierte Fettsäurealkylester, Fettsäureamide, alkoxylierte Fettsäureamide, Polyhydroxyfettsäureamide, Alkylphenolpolyglycolether, Aminoxide, Alkylpolyglucoside und Mischungen daraus. Es ist wiederum besonders bevorzugt, wenn bezogen auf das Gewicht der erfindungsgemäßen flüssigen Zusammensetzung nichtionisches Tensid in einer Gesamtmenge von 10 bis 40 Gew.-%, insbesondere von 15 bis 35 Ge.-%, enthalten ist.

Als nichtionisches Tensid werden vorzugsweise alkoxylierte, vorteilhafterweise ethoxylierte, insbesondere primäre Alkohole mit vorzugsweise 8 bis 18 C-Atomen und durchschnittlich 4 bis 12 Mol Ethylenoxid (EO) pro Mol Alkohol eingesetzt, in denen der Alkoholrest linear oder bevorzugt in 2-Stellung methylverzweigt sein kann beziehungsweise lineare und methylverzweigte Reste im Gemisch enthalten kann, so wie sie üblicherweise in Oxoalkoholresten vorliegen. Insbesondere sind jedoch Alkoholethoxylate mit linearen Resten aus Alkoholen nativen Ursprungs mit 12 bis 18 C-Atomen, zum Beispiel aus Kokos-, Palm-, Talgfett- oder Oleylalkohol, und durchschnittlich 5 bis 8 EO pro Mol Alkohol bevorzugt. Zu den bevorzugten ethoxylierten Alkoholen gehören beispielsweise C12-14-Alkohole mit 4 EO oder 7 EO, C9-11-Alkohol mit 7 EO, C13-15-Alkohole mit 5 EO, 7 EO oder 8 EO, C₁₂-C₁₈-Alkohole mit 5 EO oder 7 EO und Mischungen aus diesen. Die angegebenen Ethoxylierungsgrade stellen statistische Mittelwerte dar, die für ein spezielles Produkt eine ganze oder eine gebrochene Zahl sein können. Bevorzugte Alkoholethoxylate weisen eine eingeengte Homologenverteilung auf (narrow range ethoxylates, NRE). Zusätzlich zu diesen nichtionischen Tensiden können auch Fettalkohole mit mehr als 12 EO eingesetzt werden. Beispiele hierfür sind Talgfettalkohol mit 14 EO, 25 EO, 30 EO oder 40 EO. Auch nichtionische Tenside, die EO- und PO (Propylenoxid)-Gruppen zusammen im Molekül enthalten, sind erfindungsgemäß einsetzbar. Geeignet sind ferner auch eine Mischung aus einem (stärker) verzweigten ethoxylierten Fettalkohol und einem unverzweigten ethoxylierten Fettalkohol, wie beispielsweise eine Mischung aus einem C₁₆-C₁₈-Fettalkohol mit 7 EO und 2-Propylheptanol mit 7 EO. Insbesondere bevorzugt enthält das Wasch-, Reinigungs-, Nachbehandlungs- oder Waschhilfsmittel einen C₁₂-C₁₈-Fettalkohol mit 7 EO oder einen C₁₃-C₁₅-Oxoalkohol mit 7 EO als nichtionisches Tensid.

Besonders bevorzugt enthält die flüssige Zusammensetzung mindestens ein nichtionisches Tensid gemäß Formel (N-1)

R³-O-(XO)ₘ-H, (N-1)

in der
- R³: für einen linearen oder verzweigten C₈-C₁₈-Alkylrest, einen Arylrest oder Alkylarylrest,
- XO: unabhängig voneinander für eine Ethylenoxid- (EO) oder Propylenoxid- (PO) Gruppierung,
- m: für ganze Zahlen von 1 bis 50 stehen.

In der vorstehenden Formel (N-1) steht R¹ für einen linearen oder verzweigten, substituierten oder unsubstituierten Alkylrest. In einer bevorzugten Ausführungsform der vorliegenden Erfindung ist R¹ ein linearer oder verzweigter Alkylrest mit 5 bis 30 C-Atomen, vorzugsweise mit 7 bis 25 C-Atomen und insbesondere mit 10 bis 19 C-Atomen. Bevorzugte Reste R¹ sind ausgewählt aus Decyl-, Undecyl-, Dodecyl-, Tridecyl-, Tetradecyl, Pentadecyl-, Hexadecyl-, Heptadecyl-, Octadecyl-, Nonadecylresten und deren Mischungen, wobei die Vertreter mit gerader Anzahl an C-Atomen bevorzugt sind. Besonders bevorzugte Reste R¹ sind abgeleitet von Fettalkoholen mit 12 bis 19 C-Atomen, beispielsweise von Kokosfettalkohol, Talgfettalkohol, Lauryl-, Myristyl-, Cetyl- oder Stearylalkohol oder von Oxoalkoholen mit 10 bis 19 C-Atomen.

AO der Formel (N-1) ist eine Ethylenoxid- (EO) oder Propylenoxid- (PO) Gruppierung, vorzugsweise eine Ethylenoxidgruppierung. Der Index m der Formel (N-1) ist eine ganze Zahl von 1 bis 50, vorzugsweise 2 bis 20 und bevorzugt 2 bis 10. Insbesondere ist m 3, 4, 5, 6 oder 7. Das erfindungsgemäße Mittel kann Mischungen von nichtionischen Tensiden enthalten, die verschiedene Ethoxylierungsgrade aufweisen. Bevorzugt sind Tenside mit Alkoxylierungs- /Ethoxylierungsgraden von mindestens 5.

Zusammenfassend sind besonders bevorzugte Fettalkoholalkoxylate solche der Formel mit k = 9 bis 17, m = 3, 4, 5, 6 oder 7. Ganz besonders bevorzugte Vertreter sind Fettalkohole mit 10 bis 18 C-Atomen und mit 7 EO (k = 11-17, m = 7 in Formel N-2).

Solche Fettalkohol- oder Oxoalkoholethoxylate sind unter den Verkaufsbezeichnungen Dehydol^{®} LT7 (BASF), Lutensol^{®} AO7 (BASF), Lutensol^{®} M7 (BASF) und Neodol^{®} 45-7 (Shell Chemicals) erhältlich.

Es ist erfindungsgemäß eine flüssige Zusammensetzung mit einem pH-Wert (20°C) von pH 1 bis 6,9, insbesondere von pH 4 bis 5,5, enthaltend jeweils bezogen auf das Gesamtgewicht der ersten flüssigen Zusammensetzung
a) mindestens eine Catecholverbindung gemäß Formel (I) einer Gesamtmenge von 0,001 Gew.-% bis 90 Gew.-%, insbesondere von 0,01 Gew.-% bis 85 Gew.-%, bevorzugt von 1,0 Gew.-% bis 80 Gew.-%, weiter bevorzugt von 2,5 Gew.-% bis 75 Gew.-%,
b) Wasser in einer Gesamtmenge von von 1 bis 50 Gew.%, bevorzugt 2 bis 30 Gew.%, besonders bevorzugt 3 bis 25 Gew.%, ganz besonders bevorzugt 5 bis 25 Gew.%, insbesondere von 1 bis 50 Gew.%, bevorzugt 5 bis 30 Gew.%, besonders bevorzugt 5 bis 25 Gew.%, ganz besonders bevorzugt 8 bis 25 Gew.%,
c) mindestens ein Tensid, und
d) mindestens ein (C₂ bis C₆)-Alkanolamin oder dessen Salz in einer Gesamtmenge von 1 bis 20 Gew.-%, bevorzugt von 2 bis 15 Gew.-%, insbesondere von 3 bis 10 Gew.-% jeweils bezogen auf die basische Form.

Die erfindungsgemäßen flüssigen Zusammensetzungen enthalten bevorzugt zusätzlich mindestens einen weiteren Aktivstoff. Aktivstoffe im Sinne der vorliegenden Erfindung sind insbesondere:
- Textilpflegemittel wie Weichmacher, Phobier- und Imprägniermittel gegen Wasser und Wiederanschmutzungen, Bleichmittel, Bleichaktivatoren, Enzyme, Silikonöle, Antiredepositionsmittel, optische Aufheller, Vergrauungsinhibitoren, Einlaufverhinderer, Knitterschutzmittel, Farbübertragungsinhibitoren, antimikrobiellen Wirkstoffe, Germizide, Fungizide, Antioxidantien, Antistatika, Bügelhilfsmittel, Quell- und Schiebefestmittel, UV-Absorber, kationische Polymere,
- Hautpflegemittel oder
- Parfüm(öl) oder Riechstoffe.

Bevorzugt wird mindestens ein Aktivstoff ausgewählt aus Enzymen, optischen Aufhellern, Gerüststoffen, Lösemitteln, Antiredepositionsmitteln, Farbtransferinhibitoren, Konservierungsmitteln, Parfüm oder Mischungen aus mindestens zwei der vorgenannten Aktivstoffe.

Es ist bevorzugt, wenn die erfindungsgemäße flüssige Zusammensetzung zusätzlich mindestens ein Enzym, insbesondere ausgewählt aus Protease, Amylase, Lipase, Mannanase, Cellulase, Pectatlyase oder Mischungen daraus, enthält.

"Variante" ist auf der Ebene der Proteine der zu "Mutante" entsprechende Begriff auf der Ebene der Nukleinsäuren. Bei den Vorgänger- oder Ausgangsmolekülen kann es sich um Wildtypenzyme handeln, das heißt solche, die aus natürlichen Quellen erhältlich sind. Es kann sich auch um Enzyme handeln, die an sich bereits Varianten darstellen, das heißt gegenüber den Wildtypmolekülen bereits verändert worden sind. Darunter sind beispielsweise Punktmutanten, solche mit Änderungen der Aminosäuresequenz, über mehrere Positionen oder längere zusammenhängende Bereiche, oder auch Hybridmoleküle zu verstehen, die aus einander ergänzenden Abschnitten verschiedener Wildtyp Enzyme zusammengesetzt sind.

Unter Aminosäureaustauschen sind Substitutionen einer Aminosäure gegen eine andere Aminosäure zu verstehen. Erfindungsgemäß werden solche Substitutionen unter Bezeichnung der Positionen, in der der Austausch erfolgt, gegebenenfalls kombiniert mit den betreffenden Aminosäuren im international gebräuchlichen Einbuchstabencode angegeben. "Austausch in Position 320" bedeutet beispielsweise, dass eine Variante in der Position, die in der Sequenz eines Referenzproteins die Position 320 aufweist, eine andere Aminosäure aufweist. Üblicherweise werden solche Austausche auf der DNA-Ebene über Mutationen einzelner Basenpaare durchgeführt (siehe oben). "R320K" bedeutet beispielsweise, dass das Referenzenzym an der Position 320 die Aminosäure Arginin aufweist, während die betrachtete Variante an der hiermit homologisierbaren Position über die Aminosäure Lysin verfügt. "320K" bedeutet, dass jede beliebige, das heißt in der Regel eine natürlicherweise vorgegebene Aminosäure an einer Position, die der Position 320 entspricht, gegen ein Lysin ersetzt ist, welches sich im vorliegenden Molekül eben an dieser Stelle befindet. "R320K, L" bedeutet, dass die Aminosäure Arginin in Position 320 gegen Lysin oder Leucin ersetzt ist. Und "R320X" bedeutet, dass die Aminosäure Arginin in Position 320 gegen eine prinzipiell beliebige andere Aminosäure ersetzt ist.

Grundsätzlich sind die mit der vorliegenden Anmeldung bezeichneten erfindungsgemäßen Aminosäureaustausche nicht darauf beschränkt, dass sie die einzigen Austausche sind, in denen sich die betreffende Variante von dem Wildtypmolekül unterscheidet. Es ist im Stand der Technik bekannt, dass sich die vorteilhaften Eigenschaften einzelner Punktmutationen einander ergänzen können. Somit umfassen Ausführungsformen der vorliegenden Erfindung alle Varianten, die neben anderen Austauschen gegenüber dem Wildtypmolekül auch die erfindungsgemäßen Austausche aufweisen.

Ferner spielt es prinzipiell keine Rolle, in welcher Reihenfolge die betreffenden Aminosäureaustausche vorgenommen worden sind, das heißt ob eine entsprechende Punktmutante erfindungsgemäß weiterentwickelt wird oder zunächst beispielsweise aus einem Wildtypmolekül eine erfindungsgemäße Variante erzeugt wird, die entsprechend anderer im Stand der Technik zu findender Lehren weiterentwickelt wird. Es können auch gleichzeitig in einem Mutageneseansatz mehrere Austausche vorgenommen werden, etwa erfindungsgemäße und andere zusammen.

Es ist erfindungsgemäß bevorzugt, wenn als Enzym mindestens eine Protease enthalten ist. Eine Protease ist ein Enzym, das Peptidbindungen mittels Hydrolyse spaltet. Jedes der Enzyme aus der Klasse E.C. 3.4 fällt erfindungsgemäß darunter (umfassend jede der darunterfallenden dreizehn Unterklassen). Die EC-Nummer entspricht der Enzyme Nomenklatur 1992 der NC-IUBMB, Academic Press, San Diego, California, eingeschlossen der Ergänzungen 1 bis 5, publiziert in Eur. J. Biochem. 1994, 223, 1-5; Eur. J. Biochem. 1995, 232, 1-6; Eur. J. Biochem. 1996, 237, 1-5; Eur. J. Biochem. 1997, 250, 1-6; and Eur. J. Biochem. 1999, 264, 610-650.

Subtilase benennt eine Untergruppe der Serinproteasen. Die Serinproteasen oder Serinpeptidasen sind eine Untergruppe der Proteasen, die Serin im aktiven Zentrum des Enzyms besitzen, das ein kovalentes Addukt mit dem Substrat bildet. Weiterhin sind die Subtilasen (und die Serineproteasen) dadurch charakterisiert, dass sie neben besagtem Serin mit Histidin und Aspartam zwei weitere Aminosäurereste im aktiven Zentrum aufweisen. Die Subtilasen können in 6 Unterklassen, nämlich die Subtilisin Familie, die Thermitase Familie, die Proteinase K Familie, die Familie der lantibiotischen Peptidasen, die Kexin Familie und die Pyrolysin Familie. Die als Bestandteil der erfindungsgemäßen Zusammensetzungen bevorzugt ausgenommenen oder bevorzugt in reduzierten Mengen enthaltenen Proteasen sind Endopeptidasen (EC 3.4.21).

"Proteaseaktivität" liegt erfindungsgemäß vor, wenn das Enzym proteolytische Aktivität besitzt (EC 3.4). Verschiedenartige Proteaseaktivitäts-Typen sind bekannt: Die drei Haupttypen sind: Trypsin-artig, wobei eine Spaltung des Amidesubstrates nach den Aminosäuren Arg oder Lys bei P1 erfolgt; Chymotrypsin-artig, wobei eine Spaltung nach einer der hydrophoben Aminosäuren bei P1 erfolgt; und Elastase-artig, wobei eine Spaltung des Amidsubstrates nach Ala bei P1 erfolgt.

Die Proteaseaktivität kann nach der in Tenside, Band 7 (1970), S. 125-132 beschriebenen Methode ermittelt werden. Sie wird dementsprechend in PE (Protease-Einheiten) angegeben. Die Proteaseaktivität eines Enzyms lässt sich gemäß gängigen Standardmethoden, wie insbesondere unter Einsatz von BSA als Substrat (Rinderalbumin) und/oder mit der AAPF-Methode.

Überraschenderweise wurde festgestellt, dass eine Protease vom Typ der alkalischen Protease aus Bacillus lentus DSM 5483 oder eine hierzu hinreichend ähnliche Protease (bezogen auf die Sequenzidentität), die mehrere dieser Veränderungen in Kombination aufweist, besonders für den Einsatz in der erfindungsgemäßen flüssigen Tensidzusammensetzung geeignet und darin vorteilhafterweise verbessert stabilisiert wird. Vorteile des Einsatzes dieser Protease ergeben sich somit insbesondere hinsichtlich der Waschleistung und/oder der Stabilität.

Die Bestimmung der Identität von Nukleinsäure- oder Aminosäuresequenzen erfolgt durch einen Sequenzvergleich. Dieser Sequenzvergleich basiert auf dem im Stand der Technik etablierten und üblicherweise genutzten BLAST-Algorithmus (vgl. beispielsweise Altschul, S.F., Gish, W., Miller, W., Myers, E.W. & Lipman, D.J. (1990) "Basic local alignment search tool." J. Mol. Biol. 215:403-410, und Altschul, Stephan F., Thomas L. Madden, Alejandro A. Schaffer, Jinghui Zhang, Hheng Zhang, Webb Miller, and David J. Lipman (1997): "Gapped BLAST and PSI-BLAST: a new generation of protein database search programs"; Nucleic Acids Res., 25, S.3389-3402) und geschieht prinzipiell dadurch, dass ähnliche Abfolgen von Nukleotiden oder Aminosäuren in den Nukleinsäure- oder Aminosäuresequenzen einander zugeordnet werden. Eine tabellarische Zuordnung der betreffenden Positionen wird als Alignment bezeichnet. Ein weiterer im Stand der Technik verfügbarer Algorithmus ist der FASTA-Algorithmus. Sequenzvergleiche (Alignments), insbesondere multiple Sequenzvergleiche, werden mit Computerprogrammen erstellt. Häufig genutzt werden beispielsweise die Clustal-Serie (vgl. beispielsweise Chenna et al. (2003): Multiple sequence alignment with the Clustal series of programs. Nucleic Acid Research 31, 3497-3500), T-Coffee (vgl. beispielsweise Notredame et al. (2000): T-Coffee: A novel method for multiple sequence alignments. J. Mol. Biol. 302, 205-217) oder Programme, die auf diesen Programmen beziehungsweise Algorithmen basieren. In der vorliegenden Patentanmeldung wurden alle Sequenzvergleiche (Alignments) mit dem Computer-Programm Vector NTI^{®} Suite 10.3 (Invitrogen Corporation, 1600 Faraday Avenue, Carlsbad, Kalifornien, USA) mit den vorgegebenen Standardparametern erstellt, dessen AlignX-Modul für die Sequenzvergleiche auf ClustalW basiert.

Solch ein Vergleich erlaubt auch eine Aussage über die Ähnlichkeit der verglichenen Sequenzen zueinander. Sie wird üblicherweise in Prozent Identität, das heißt dem Anteil der identischen Nukleotide oder Aminosäurereste an denselben oder in einem Alignment einander entsprechenden Positionen angegeben. Der weiter gefasste Begriff der Homologie bezieht bei Aminosäuresequenzen konservierte Aminosäure-Austausche in die Betrachtung mit ein, also Aminosäuren mit ähnlicher chemischer Aktivität, da diese innerhalb des Proteins meist ähnliche chemische Aktivitäten ausüben. Daher kann die Ähnlichkeit der verglichenen Sequenzen auch Prozent Homologie oder Prozent Ähnlichkeit angegeben sein. Identitäts- und/oder Homologieangaben können über ganze Polypeptide oder Gene oder nur über einzelne Bereiche getroffen werden. Homologe oder identische Bereiche von verschiedenen Nukleinsäure- oder Aminosäuresequenzen sind daher durch Übereinstimmungen in den Sequenzen definiert. Solche Bereiche weisen oftmals identische Funktionen auf. Sie können klein sein und nur wenige Nukleotide oder Aminosäuren umfassen. Oftmals üben solche kleinen Bereiche für die Gesamtaktivität des Proteins essentielle Funktionen aus. Es kann daher sinnvoll sein, Sequenzübereinstimmungen nur auf einzelne, gegebenenfalls kleine Bereiche zu beziehen. Soweit nicht anders angegeben beziehen sich Identitäts- oder Homologieangaben in der vorliegenden Anmeldung aber auf die Gesamtlänge der jeweils angegebenen Nukleinsäure- oder Aminosäuresäuresequenz.

Die Konzentration der Protease in der flüssigen Zusammensetzung beträgt von 0,001-0,1 Gew.-%, vorzugsweise von 0,01 bis 0,06 Gew.-%, bezogen auf aktives Protein.

Die erfindungsgemäßen flüssigen Tensidzusammensetzungen (besonders bevorzugt zusätzlich zur Protease) enthalten bevorzugt als Enzym mindestens ein Enzym, ausgewählt aus α-Amylase, Cellulase, Mannanase, Lipase, Pectatlyase.

Im Allgemeinen können die in einer erfindungsgemäßen Zusammensetzung enthaltenen Enzyme an Trägerstoffe adsorbiert und/oder in Hüllsubstanzen eingebettet sein, um sie gegen vorzeitige Inaktivierung zu schützen.

Erfindungsgemäße Zusammensetzungen können die erhaltenen Enzyme in jeder nach dem Stand der Technik etablierten Form zugesetzt werden. Hierzu gehören insbesondere die durch Granulation, Extrusion oder Lyophilisierung erhaltenen festen Präparationen, vorteilhafterweise möglichst konzentriert, wasserarm und/oder mit Stabilisatoren versetzt. In einer alternativen Darreichungsform können die Enzyme auch verkapselt werden, beispielsweise durch Sprühtrocknung oder Extrusion der Enzymlösung zusammen mit einem, vorzugsweise natürlichen Polymer oder in Form von Kapseln, beispielsweise solchen, bei denen die Enzyme wie in einem erstarrten Gel eingeschlossen sind, oder in solchen vom Kern-Schale-Typ, bei dem ein enzymhaltiger Kern mit einer Wasser-, Luft- und/oder Chemikalien-undurchlässigen Schutzschicht überzogen ist. In aufgelagerten Schichten können zusätzlich weitere Wirkstoffe, beispielsweise Stabilisatoren, Emulgatoren, Pigmente, Bleich- oder Farbstoffe aufgebracht werden. Derartige Kapseln werden nach an sich bekannten Methoden, beispielsweise durch Schüttel- oder Rollgranulation oder in Fluid-bed-Prozessen aufgebracht. Vorteilhafterweise sind derartige Granulate, beispielsweise durch Aufbringen polymerer Filmbildner, staubarm und aufgrund der Beschichtung lagerstabil.

Die flüssigen Zusammensetzungen enthalten bevorzugt zusätzlich mindestens eine Cellulase. Eine Cellulase ist ein Enzym. Für Cellulasen können synonyme Begriffe verwendet werden, insbesondere Endoglucanase, Endo-1,4-beta-Glucanase, Carboxymethylcellulase, Endo-1,4-beta-D-Glucanase, beta-1,4-Glucanase, beta-1,4-Endoglucanhydrolase, Celludextrinase oder Avicelase. Entscheidend dafür, ob ein Enzym eine Cellulase im Sinne der Erfindung ist, ist deren Fähigkeit zur Hydrolyse von 1,4-ß-D-glucosidischen Bindungen in Cellulose.

Erfindungsgemäß konfektionierbare Cellulasen (Endoglucanasen, EG) umfassen beispielsweise die pilzliche, Endoglucanase(EG)-reiche Cellulase-Präparation beziehungsweise deren Weiterentwicklungen, die von dem Unternehmen Novozymes unter dem Handelsnamen Celluzyme^{®} angeboten wird. Die ebenfalls von dem Unternehmen Novozymes erhältlichen Produkte Endolase^{®} und Carezyme^{®} basieren auf der 50 kD-EG, beziehungsweise der 43 kD-EG aus Humicola insolens DSM 1800. Weitere einsetzbare Handelsprodukte dieses Unternehmens sind Cellusoft^{®}, Renozyme^{®} und Celluclean^{®}. Weiterhin einsetzbar sind beispielsweise Cellulasen, die von dem Unternehmen AB Enzymes, Finnland, unter den Handelsnamen Ecostone^{®} und Biotouch^{®} erhältlich sind, und die zumindest zum Teil auf der 20 kD-EG aus Melanocarpus basieren. Weitere Cellulasen von dem Unternehmen AB Enzymes sind Econase^{®} und Ecopulp^{®}. Weitere geeignete Cellulasen sind aus Bacillus sp. CBS 670.93 und CBS 669.93, wobei die aus Bacillus sp. CBS 670.93 von dem Unternehmen Danisco/Genencor unter dem Handelsnamen Puradax^{®} erhältlich ist. Weitere verwendbare Handelsprodukte des Unternehmens Danisco/Genencor sind "Genencor detergent cellulase L" und IndiAge^{®}Neutra.

Auch durch Punktmutationen erhältliche Varianten dieser Enzyme können erfindungsgemäß eingesetzt werden. Besonders bevorzugte Cellulasen sind Thielavia terrestris Cellulasevarianten, die in der internationalen Offenlegungsschrift WO 98/12307 offenbart sind, Cellulasen aus Melanocarpus, insbesondere Melanocarpus albomyces, die in der internationalen Offenlegungsschrift WO 97/14804 offenbart sind, Cellulasen vom EGIII-Typ aus Trichoderma reesei, die in der europäischen Patentanmeldung EP 1 305 432 offenbart sind bzw. hieraus erhältliche Varianten, insbesondere diejenigen, die offenbart sind in den europäischen Patentanmeldungen EP 1240525 und EP 1305432, sowie Cellulasen, die offenbart sind in den internationalen Offenlegungsschriften WO 1992006165, WO 96/29397 und WO 02/099091. Auf deren jeweilige Offenbarung wird daher ausdrücklich verwiesen.

Erfindungsgemäß besonders bevorzugte flüssige Zusammensetzungen sind dadurch gekennzeichnet, dass als zusätzliche Cellulase mindestens eine Cellulase aus *Melanocarpus sp.* oder *Myriococcum sp.* erhältlicher 20K-Cellulase oder solcher, die eine Homologie von über 80% (zunehmend bevorzugt von über 81%, 82%, 83%, 84%, 85%, 86%, 87%, 88%, 89%, 90%, 90,5%, 91%, 91,5%, 92%, 92,5%, 93%, 93,5%, 94%, 94,5%, 95%, 95,5%, 96%, 96,5%, 97%, 97,5%, 98%, 98,5%, 99,0%, 99,1%, 99,2%, 99,3%, 99,4%, 99,5%, 99,6%, 99,7%, 99,8%, 99,9%) dazu aufweist.

Die aus Melanocarpus sp. oder Myriococcum sp. erhältliche 20K-Cellulase ist aus der internationalen Patentanmeldung WO 97/14804 bekannt. Sie besitzt wie dort beschrieben ein Molekulargewicht von etwa 20 kDa und weist bei 50 °C im pH-Bereich von 4 bis 9 mindestens 80% ihrer maximalen Aktivität auf, wobei noch fast 50% der maximalen Aktivität bei pH 10 erhalten bleiben. Sie kann, wie ebenfalls dort beschrieben, aus Melanocarpus albomyces isoliert und in gentechnisch hergestellten Trichoderma reseei-Transformanten produziert werden. Im Sinne der vorliegenden Erfindung brauchbar sind auch Cellulasen, die eine Homologie von über 80% (zunehmend bevorzugt von über 81%, 82%, 83%, 84%, 85%, 86%, 87%, 88%, 89%, 90%, 90,5%, 91%, 91,5%, 92%, 92,5%, 93%, 93,5%, 94%, 94,5%, 95%, 95,5%, 96%, 96,5%, 97%, 97,5%, 98%, 98,5%, 99,0%, 99,1%, 99,2%, 99,3%, 99,4%, 99,5%, 99,6%, 99,7%, 99,8%, 99,9%) zur 20K-Cellulase aufweisen.

K20-Cellulase wird vorzugsweise in solchen Mengen verwendet, dass eine erfindungsgemäße Zusammensetzung eine cellulolytische Aktivität von 1 NCU/g bis 500 NCU/g (bestimmbar durch die Hydrolyse von 1-gewichtsprozentiger Carboxymethylcellulose bei 50 °C und neutralem pH und Bestimmung der dabei freigesetzten reduzierenden Zucker mittels Dinitrosalicylsäure, wie von M.J.Bailey et al. in Enzyme Microb. Technol. 3: 153 (1981) beschrieben; 1 NCU definiert die Enzymmenge, die reduzierenden Zucker in einer Menge erzeugt, die 1 nmol Glukose pro Sekunde entspricht), insbesondere von 2 NCU/g bis 400 NCU/g und besonders bevorzugt von 6 NCU/g bis 200 NCU/g aufweist. Daneben kann die erfindungsgemäße Zusammensetzung gegebenenfalls noch weitere Cellulasen enthalten.

Eine erfindungsgemäße flüssige Zusammensetzung enthält vorzugsweise 0,001 mg bis 0,5 mg, insbesondere 0,02 mg bis 0,3 mg an cellulolytischem Protein pro Gramm der gesamten Zusammensetzung. Die Proteinkonzentration kann mit Hilfe bekannter Methoden, zum Beispiel dem Bicinchonsäure-Verfahren (BCA-Verfahren, Pierce Chemical Co., Rockford, IL) oder dem Biuret-Verfahren (A.G. Gornall, C.S. Bardawill und M.M. David, J. Biol. Chem. 177, 751-766, 1948) bestimmt werden.

Es ist erfindungsgemäß wiederum besonders bevorzugt, zusätzlich zu mindestens einer ersten Cellulase aus *Melanocarpus sp.* oder *Myriococcum sp.* erhältlicher 20K-Cellulase oder solcher, die eine Homologie von über 80% (zunehmend bevorzugt von über 81%, 82%, 83%, 84%, 85%, 86%, 87%, 88%, 89%, 90%, 90,5%, 91%, 91,5%, 92%, 92,5%, 93%, 93,5%, 94%, 94,5%, 95%, 95,5%, 96%, 96,5%, 97%, 97,5%, 98%, 98,5%, 99,0%, 99,1%, 99,2%, 99,3%, 99,4%, 99,5%, 99,6%, 99,7%, 99,8%, 99,9%) dazu aufweist mindestens eine weitere von der ersten Cellulase verschiedene zweite Cellulase einzusetzen.

Es ist erfindungsgemäß bevorzugt, wenn die erfindungsgemäßen flüssigen Zusammensetzungen zusätzlich mindestens eine Lipase enthalten. Erfindungsgemäß bevorzugte Lipase-Enzyme werden ausgewählt aus mindestens einem Enzym der Gruppe, die gebildet wird aus Triacylglycerol-Lipase (E.C. 3.1.1.3) und Lipoprotein-Lipase (E.C. 3.1.1.34) und Monoglycerid-Lipase (E.C. 3.1.1.23).

Ferner ist die in einer erfindungsgemäßen flüssigen Zusammensetzung bevorzugt enthaltene Lipase natürlicherweise in einem Mikroorganismus der Art *Thermomyces lanuginosus* oder *Rhizopus oryzae* oder *Mucor javanicus* vorhanden oder von vorgenannten natürlicherweise vorhandenen Lipasen per Mutagenese abgeleitet. Besonders bevorzugt enthalten die erfindungsgemäßen Zusammensetzungen mindestens eine Lipase, die natürlicherweise in einem Mikroorganismus der Art *Thermomyces lanuginosus* vorhanden oder sich von vorgenannten natürlicherweise in *Thermomyces lanuginosus* vorhandenen Lipasen per Mutagenese ableitet.

Natürlicherweise vorhanden bedeutet in diesem Zusammenhang, dass die Lipase ein eigenes Enzym des Mikroorganismus ist. Die Lipase kann folglich in dem Mikroorganismus von einer Nukleinsäuresequenz exprimiert werden, die Teil der chromosomalen DNA des Mikroorganismus in seiner Wildtyp-Form ist. Sie bzw. die für sie codierende Nukleinsäuresequenz ist folglich in der Wildtyp-Form des Mikroorganismus vorhanden und/oder kann aus der Wildtyp-Form des Mikroorganismus aus diesem isoliert werden. Im Gegensatz hierzu wäre eine nicht natürlicherweise in dem Mikroorganismus vorhandene Lipase bzw. die für sie codierende Nukleinsäuresequenz mit Hilfe gentechnischer Verfahren in den Mikroorganismus gezielt eingebracht worden, so dass der Mikroorganismus um die Lipase bzw. die für sie codierende Nukleinsäuresequenz bereichert worden wäre. Jedoch kann eine Lipase, die natürlicherweise in einem Mikroorganismus der Art *Thermomyces lanuginosus* oder *Rhizopus oryzae* oder *Mucor javanicus* vorhanden ist, aber durchaus rekombinant von einem anderen Organismus hergestellt worden sein.

Der Pilz *Thermomyces lanuginosus* (auch bekannt unter *Humicola lanuginosa*) zählt zur Klasse der Eurotiomycetes (Unterklasse Eurotiomycetidae), hierin zur Ordnung der Eurotiales und hierin zur Familie Trichocomaceae und der Gattung Thermomyces. Der Pilz *Rhizopus oryzae* zählt zur Klasse der Zygomyceten (Unterklasse Incertae sedis), hierin zur Ordnung Mucorales und hierin wiederum zur Familie Mucoraceae und der Gattung Rhizopus. Der Pilz *Mucor javanicus* zählt ebenfalls zur Klasse der Zygomyceten (Unterklasse Incertae sedis), hierin zur Ordnung Mucorales und hierin wiederum zur Familie Mucoraceae, hierin dann zur Gattung Mucor. Die Bezeichnungen *Thermomyces lanuginosus,* Rhizopus oryzae und Mucor javanicus sind die biologischen Artbezeichnungen innerhalb der jeweiligen Gattung.

Erfindungsgemäß bevorzugte Lipasen sind die von dem Unternehmen Amano Pharmaceuticals unter den Bezeichnungen Lipase M-AP10^{®}, Lipase LE^{®} und Lipase F^{®} (auch Lipase JV^{®}) erhältlichen Lipaseenzyme. Die Lipase F^{®} ist beispielsweise natürlicherweise in Rhizopus oryzae vorhanden. Die Lipase M-AP10^{®} ist beispielsweise natürlicherweise in Mucor javanicus vorhanden.

Zusammensetzungen einer ganz besonders bevorzugten Ausführungsform der Erfindung enthalten mindestens eine Lipase, die ausgewählt wird aus mindestens einem oder mehreren Polypeptiden mit einer Aminosäuresequenz, die zu mindestens 90% (und zunehmend bevorzugt zu mindestens 81%, 82%, 83%, 84%, 85%, 86%, 87%, 88%, 89%, 90%, 90,5%, 91%, 91,5%, 92%, 92,5%, 93%, 93,5%, 94%, 94,5%, 95%, 95,5%, 96%, 96,5%, 97%, 97,5%, 98%, 98,5%, 99,0%, 99,1%, 99,2%, 99,3%, 99,4%, 99,5%, 99,6%, 99,7%, 99,8%, 99,9%) zur Wildtyp Lipase aus dem Stamm DSM *4109 Thermomyces lanuginosus* identisch ist. Dabei ist es erneut bevorzugt, wenn ausgehend von besagter Wildtyp Lipase aus dem Stamm DSM 4109 zumindest die Aminosäureänderung N233R vorliegt.

Es sind im Rahmen einer weiteren Ausführungsform insbesondere solche Lipasen abgeleitet von der Wildtyp Lipase aus dem Stamm DSM 4109 erfindungsgemäß bevorzugt verwendbar, die ausgewählt werden aus mindestens einem Lipase-Enzym gemäß mindestens einem der Ansprüche 1 bis 13 der Druckschrift WO 00/60063 A1. Auf die Offenbarung Druckschrift WO 00/60063 A1 wird ausdrücklich vollumfänglich Bezug genommen.

Besonders bevorzugt wird in den Zusammensetzungen der Erfindung mindestens eine Lipase eingesetzt, die abgeleitet ist von der Wildtyp Lipase aus dem Stamm DSM 4109 und in der ausgehend von besagter Wildtyp Lipase mindestens eine Substitution einer elektrisch neutralen oder negativ geladenen Aminosäure durch eine positiv geladene Aminosäure erfolgte. Die Ladung wird in Wasser bei pH 10 bestimmt. Negative Aminosäuren im Sinne der Erfindung sind E, D, Y und C. Positiv geladene Aminosäuren im Sinne der Erfindung sind R, K und H, insbesondere R und K. Neutrale Aminosäure im Sinne der Erfindung sind G, A, V, L, I, P, F, W, S, T, M, N, Q und C, wenn C eine Disulfidbrücke ausbildet.

Im Rahmen dieser Ausführungsform der Erfindung ist es erneut bevorzugt, wenn ausgehend von der Wildtyp Lipase aus dem Stamm DSM 4109 mindestens einen der folgenden Aminosäureaustausche in den Positionen D96L, T213R und/oder N233R, besonders bevorzugt T213R und N233R, vorliegt.

Eine höchst bevorzugte Lipase ist kommerziell unter dem Handelsnamen Lipex^{®} von dem Unternehmen Novozymes (Dänemark) zu beziehen und vorteilhaft in den erfindungsgemäßen Reinigungszusammensetzungen einsetzbar. Besonders bevorzugt ist hierbei die Lipase Lipex^{®} 100 L (ex Novozymes A/S, Dänemark). Bevorzugte Zusammensetzungen sind dadurch gekennzeichnet, dass bezogen auf das Gesamtgewicht der Zusammensetzung besagtes Lipase-Enzym aus Lipex^{®} 100 L in einer Gesamtmenge von 0,01 bis 1,0 Gew.-%, insbesondere von 0,02 bis 0,1 Gew.-%, enthalten ist.

Die erfindungsgemäßen flüssigen Zusammensetzungen können als Enzym zusätzlich mindestens eine Mannanase enthalten. Eine in der erfindungsgemäßen Zusammensetzung (insbesondere in einem erfindungsgemäß bevorzugten Wasch- und Reinigungsmittel für Textilien) enthaltene Mannanase katalysiert im Rahmen ihrer Mannanase-Aktivität die Hydrolyse von 1,4-beta-D-mannosidischen Bindungen in Mannanen, Galactomannanen, Glucomannanen und Galactoglucomannanen. Besagte erfindungsgemäße Mannanase-Enzyme werden gemäß Enzym Nomenklatur als E.C. 3.2.1.78 klassifiziert.

Die Mannanase-Aktivität eines Polypeptids bzw. Enzyms kann gemäß literaturbekannten Testmethoden bestimmt werden. Dabei wird beispielsweise eine Testlösung in Löcher mit 4 mm Durchmesser einer Agarplatte, enthaltend 0.2 Gew.-% AZGL Galactomannan (carob), i.e. Substrat für das endo-1,4-beta-D-Mannanase Essay, erhältlich unter Katalognummer I-AZGMA der Firma Megazyme (http://www.megazyme.com), eingebracht.

Geeignete erfindungsgemäße Zusammensetzungen enthalten beispielsweise die Mannanase, die unter dem Namen Mannaway^{®} von der Firma Novozymes vermarktet wird.

Mannanase-Enzyme wurden in zahlreichen *Bacillus* Organismen identifiziert:
WO 99/64619 offenbart Beispiele für flüssige, proteasehaltige Waschmittelzusammensetzungen mit hohem Gesamttensidgehalt von mindestens 20 Gew.-%, die zusätzlich Mannanase-Enzym umfassen.

Bevorzugterweise enthalten die erfindungsgemäßen Zusammensetzungen bezogen auf das Gesamtgewicht der Zusammensetzung Mannanase in einer Gesamtmenge von 0,01 bis 1,0 Gew.-%, insbesondere von 0,02 bis 0,1 Gew.-%.

Mannanase-Polypeptide aus Stämmen der *Thermoanaerobacter Gruppe,* wie *Caldicellulosiruptor, sind erfindungsgemäß bevorzugt geeignet.* Gleichfalls im Rahmen der Erfindung einsetzbar sind Mannanase-Polypeptide der Pilze *Humicola* oder *Scytalidium,* insbesondere der Species *Humicola insolens* oder *Scytalidium thermophilum.*

Es ist erfindungsgemäß besonders bevorzugt, wenn die erfindungsgemäßen Zusammensetzungen als Mannanase-Enzym mindestens ein Mannanase-Polypeptid aus gram-positiven alkalophilen Stämmen von *Bacillus,* insbesondere ausgewählt aus mindestens einem Vertreter der Gruppe aus *Bacillus subtilis, Bacillus lentus, Bacillus clausii, Bacillus agaradhaerens, Bacillus brevis, Bacillus stearothermophilus, Bacillus alkalophilus, Bacillus amyloliquefaciens, Bacillus coagulans, Bacillus circulans, Bacillus lautus, Bacillus thuringiensis, Bacillus cheniformis, and Bacillus sp., besonders bevorzugt ausgewählt aus mindestens einem Vertreter der Gruppe aus Bacillus sp. 1633, Bacillus sp. AAI12, Bacillus clausii, Bacillus agaradhaerens and Bacillus licheniformis.*

Eine bevorzugte erfindungsgemäße Mannanase wird ausgewählt aus mindestens einem Vertreter aus der Gruppe, die gebildet wird aus
i) Polypeptiden, die eine Aminosäuresequenz umfassen, die mindestens 90% (zunehmend bevorzugt mindestens 90,5%, 91%, 91,5%, 92%, 92,5%, 93%, 93,5%, 94%, 94,5%, 95%, 95,5%, 96%, 96,5%, 97%, 97,5%, 98%, 98,5%, 99,0%, 99,1%, 99,2%, 99,3%, 99,4%, 99,5%, 99,6%, 99,7% oder 99,8%) Sequenzidentität zu dem Polypeptid gemäß SEQ ID No.1 (vgl. Sequenzprotokoll aus WO 99/64619), und
ii) Polypeptiden, die ein Fragment von (i) sind.

Dabei ist es wiederum bevorzugt, wenn besagte bevorzugte Mannanase in einer Gesamtmenge von 0,01 bis 1,0 Gew.-%, insbesondere von 0,02 bis 0,1 Gew.-%, jeweils bezogen auf das Gesamtgewicht der Zusammensetzung, in der erfindungsgemäßen Zusammensetzung enthalten ist.

Besonders bevorzugt, enthält die erfindungsgemäße flüssige Tensidzusammensetzung neben der bevorzugten Protease vom Typ der alkalischen Protease aus Bacillus lentus DSM 5483 oder neben der hierzu hinreichend ähnlichen Protease (bezogen auf die Sequenzidentität), die mehrere dieser Veränderungen in Kombination aufweist, zusätzlich mindestens eine α-Amylase.

α-Amylasen (E.C. 3.2.1.1) hydrolysieren als Enzym interne α-1,4-glycosidische Bindungen von Stärke und stärkeähnlichen Polymeren. Diese α-Amylase-Aktivität wird beispielsweise den Anmeldungen WO 97/03160 A1 und GB 1296839 zufolge in KNU (Kilo Novo Units) gemessen. Dabei steht 1 KNU für die Enzymmenge, die 5,25 g Stärke (erhältlich von der Fa. Merck, Darmstadt, Deutschland) pro Stunde bei 37°C, pH 5,6 und in Gegenwart von 0,0043 M Calciumionen hydrolysiert. Eine alternative Aktivitäts-Bestimmungsmethode ist die sogenannte DNS-Methode, die beispielsweise in der Anmeldung WO 02/10356 A2 beschrieben wird. Danach werden die durch das Enzym bei der Hydrolyse von Stärke freigesetzten Oligosaccharide, Disaccharide und Glucoseeinheiten durch Oxidation der reduzierenden Enden mit Dinitrosalicysäure (DNS) nachgewiesen. Die Aktivität wird in µmol reduzierende Zucker (bezogen auf Maltose) pro min und ml erhalten; hierdurch ergeben sich Aktivitätswerte in TAU. Dasselbe Enzym kann über verschiedene Methoden bestimmt werden, wobei die jeweiligen Umrechnungsfaktoren je nach Enzym variieren können und somit anhand eines Standards festgelegt werden müssen. Näherungsweise kann man kalkulieren, dass 1 KNU ca. 50 TAU entspricht. Eine weitere Aktivitätsbestimmungsmethode ist die Messung mithilfe des Quick-Start^{®}-Testkits der Fa. Abbott, Abott Park, Illinois, USA.

Ein erfindungsgemäß bevorzugte Einsatzgebiet der erfindungsgemäßen flüssigen Tensidzusammensetzungen ist die Reinigung von Textilien. Weil Wasch- und Reinigungsmittel für Textilien überwiegend alkalische pH-Werte aufweisen, werden hierfür insbesondere α-Amylasen eingesetzt, die im alkalischen Medium aktiv sind. Solche werden von Mikroorganismen, das heißt Pilzen oder Bakterien, vor allem denen der Gattungen Aspergillus und Bacillus produziert und sekretiert. Ausgehend von diesen natürlichen Enzymen steht weiterhin eine nahezu unüberschaubare Fülle von Varianten zur Verfügung, die über Mutagenese abgeleitet worden sind und je nach Einsatzgebiet spezifische Vorteile aufweisen.

Beispiele hierfür sind die α-Amylasen aus Bacillus licheniformis, aus B. amyloliquefaciens und aus B. stearothermophilus sowie deren für den Einsatz in Wasch- oder Reinigungsmitteln verbesserte Weiterentwicklungen. Das Enzym aus B. licheniformis ist von der Firma Novozymes unter dem Namen Termamyl^{®} und von der Firma Genencor unter dem Namen Purastar^{®}ST erhältlich. Weiterentwicklungsprodukte dieser α-Amylase sind von der Firma Novozymes unter den Handelsnamen Duramyl^{®} und Termamyl^{®}ultra, von der Firma Genencor unter dem Namen Purastar^{®}OxAm und von der Firma Daiwa Seiko Inc., Tokyo, Japan, als Keistase^{®} erhältlich. Die α-Amylase von B. amyloliquefaciens wird von der Firma Novozymes unter dem Namen BAN^{®} vertrieben, und abgeleitete Varianten von der α-Amylase aus B. stearothermophilus unter den Namen BSG^{®} und Novamyl^{®}, ebenfalls von der Firma Novozymes.

Beispiele für α-Amylasen aus anderen Organismen sind die unter den Handelsnamen Fungamyl^{®} von der Firma Novozymes erhältlichen Weiterentwicklungen der α-Amylase aus Aspergillus niger und A. oryzae. Ein weiteres Handelsprodukt ist beispielsweise die Amylase-LT^{®}.

Zum Stand der Technik gehören unter anderem die drei Patentanmeldungen WO 96/23873 A1, WO 00/60060 A2 und WO 01/66712 A2, die von der Fa. Novozymes angemeldet worden sind. WO 96/23873 A1 beschreibt zum Teil mehrere verschiedene Punktmutationen in insgesamt mehr als 30 verschiedenen Positionen in vier verschiedenen Wildtypamylasen und beansprucht solche für alle Amylasen mit mindestens 80% Identität zu einer dieser vier; sie sollen geänderte enzymatische Eigenschaften hinsichtlich der Thermostabilität, der Oxidationsstabilität und der Calciumabhängigkeit aufweisen. Die Anmeldung WO 00/60060 A2 benennt ebenfalls eine Vielzahl an möglichen Aminosäureaustauschen in 10 verschiedenen Positionen an den α-Amylasen aus zwei verschiedenen Mikroorganismen und beansprucht solche für alle Amylasen mit einer Homologie von mindestens 96% Identität zu diesen. WO 01/66712 A2, schließlich, bezeichnet 31 verschiedene, zum Teil mit den zuvor genannten identische Aminosäurepositionen, die in einer der beiden in der Anmeldung WO 00/60060 A2 genannten α-Amylasen mutiert worden sind.

Aus WO 96/23873 A1 geht beispielsweise konkret die Möglichkeit hervor, in den genannten α-Amylasen ein M in Position 9 gemäß der Zählung von AA560 gegen ein L zu ersetzen, in Position 202 M gegen L und die in den Positionen 182 und 183 (beziehungsweise 183 und 184) liegenden Aminosäuren zu deletieren. WO 00/60060 A2 offenbart unter anderem konkret die Aminosäurevariation N195X (das heißt prinzipiell gegen jede andere Aminosäure).

WO 01/66712 A2 offenbart unter anderem die Aminosäurevariationen R118K, G186X (darunter insbesondere den hier nicht relevanten Austausch G186R), N299X (darunter insbesondere den hier nicht relevanten Austausch N299A), R320K, E345R und R458K.

Ganz besonders bevorzugt, enthält die erfindungsgemäße flüssige Tensidzusammensetzung neben der bevorzugten Protease vom Typ der alkalischen Protease aus Bacillus lentus DSM 5483 oder eine hierzu hinreichend ähnliche Protease (bezogen auf die Sequenzidentität), die mehrere dieser Veränderungen in Kombination aufweist, zusätzlich mindestens eine α-Amylase, die bei Temperaturen zwischen 10 und 20°C eine höhere Aktivität aufweist, als die Amylase mit dem Handelsnamen "Stainzyme 12 L" der Firma Novozymes.

Erfindungsgemäß bevorzugte flüssige Zusammensetzungen enthalten α-Amylase in einer Gesamtmenge von 0,01 bis 1,0 Gew.-%, insbesondere von 0,02 bis 0,1 Gew.-%.

Es ist bevorzugt, dass mindestens ein optischer Aufheller aus den Substanzklassen der Distyrylbiphenyle, der Stilbene, der 4,4'-Diamino-2,2'-stilbendisulfonsäuren, der Cumarine, der Dihydrochinolinone, der 1,3-Diarylpyrazoline, der Naphthalsäureimide, der Benzoxazol-Systeme, der Benzisoxazol-Systeme, der Benzimidazol-Systeme, der durch Heterocyclen substituierten Pyrenderivate und Mischungen daraus ausgewählt wird. Diese Substanzklassen an optischen Aufhellern weisen eine hohe Stabilität, eine hohe Licht- und Sauerstoffbeständigkeit und eine hohe Affinität zu Fasern auf.

Besonders gut und stabil lassen sich die folgenden optischen Aufheller, welche aus der Gruppe bestehend aus Dinatrium-4,4'-bis-(2-morpholino-4-anilino-s-triazin-6-ylamino)stilbendisulfonat, Dinatrium-2,2'-bis-(phenyl-styryl)disulfonat, 4,4'-Bis[(4-anilino-6-[bis(2-hydroxyethyl)amino]-1,3,5-triazin-2-yl)amino]stilben-2,2'-disulfonsäure, Hexanatrium-2,2'-[vinylenbis[(3-sulphonato-4,1-phenylen)imino[6-(diethylamino)-1,3,5-triazin-4,2-diyl]imino]]bis-(benzol-1,4-disulfonat), 2,2'-(2,5-Thiophendiyl)bis[5-1,1-dimethylethyl)-benzoxazol (beispielsweise erhältlich als Tinopal^{®} SFP von BASF SE) und/oder 2,5-Bis(benzoxazol-2-yl)thiophen. ausgewählt sind, einarbeiten.

Die flüssige Zusammensetzung kann erfindungsgemäß weiterhin Gerüststoffe umfassen. Als Gerüststoffe sind beispielsweise polymere Polycarboxylate geeignet. Dies sind beispielsweise die Alkalimetallsalze der Polyacrylsäure oder der Polymethacrylsäure, zum Beispiel solche mit einer relativen Molekülmasse von 600 bis 750.000 g / mol.

Geeignete Polymere sind insbesondere Polyacrylate, die bevorzugt eine Molekülmasse von 1.000 bis 15.000 g / mol aufweisen. Aufgrund ihrer überlegenen Löslichkeit können aus dieser Gruppe wiederum die kurzkettigen Polyacrylate, die Molmassen von 1.000 bis 10.000 g / mol, und besonders bevorzugt von 1.000 bis 5.000 g / mol, aufweisen, bevorzugt sein.

Geeignet sind weiterhin copolymere Polycarboxylate, insbesondere solche der Acrylsäure mit Methacrylsäure und der Acrylsäure oder Methacrylsäure mit Maleinsäure. Zur Verbesserung der Wasserlöslichkeit können die Polymere auch Allylsulfonsäuren, wie Allyloxybenzolsulfonsäure und Methallylsulfonsäure, als Monomer enthalten.

Als Gerüststoffe, die in der erfindungsgemäßen Zusammensetzung enthalten sein können, sind insbesondere auch Silikate, Aluminiumsilikate (insbesondere Zeolithe), Carbonate, Salze organischer Di- und Polycarbonsäuren sowie Mischungen dieser Stoffe zu nennen. Als zusätzliche Gerüststoffe sind insbesondere organische Gerüststoffe geeignet, beispielsweise die in Form ihrer Natriumsalze oder auch als Säuren einsetzbaren Polycarbonsäuren, wobei unter Polycarbonsäuren solche Carbonsäuren verstanden werden, die mehr als eine Säurefunktion tragen. Beispielsweise sind dies Adipinsäure, Bernsteinsäure, Glutarsäure, Äpfelsäure, Weinsäure, Maleinsäure, Fumarsäure, Zuckersäuren, Aminocarbonsäuren, insbesondere Glutaminsäure-N,N-Diessigsäure (GLDA) und Methylglycin-N,N-Diessigsäure (MGDA), sowie Mischungen aus diesen. Als Gerüststoffe sind weiter polymere Polycarboxylate geeignet. Dies sind beispielsweise die Alkalimetallsalze der Polyacrylsäure oder der Polymethacrylsäure, zum Beispiel solche mit einer relativen Molekülmasse von 600 bis 750.000 g/mol. Geeignete Polymere sind insbesondere Polyacrylate, die bevorzugt eine Molekülmasse von 1.000 bis 15.000 g/mol aufweisen. Aufgrund ihrer überlegenen Löslichkeit können aus dieser Gruppe wiederum die kurzkettigen Polyacrylate, die Molmassen von 1.000 bis 10.000 g/mol, und besonders bevorzugt von 1.000 bis 5.000 g/mol, aufweisen, bevorzugt sein. Geeignet sind weiterhin copolymere Polycarboxylate, insbesondere solche der Acrylsäure mit Methacrylsäure und der Acrylsäure oder Methacrylsäure mit Maleinsäure. Zur Verbesserung der Wasserlöslichkeit können die Polymere auch Allylsulfonsäuren, wie Allyloxybenzolsulfonsäure und Methallylsulfonsäure, als Monomer enthalten. In flüssigen Waschmitteln werden bevorzugt lösliche Gerüststoffe, wie Acrylpolymere mit einer Molmasse von 1.000 bis 5.000 g/mol eingesetzt.

Besonders bevorzugt werden allerdings lösliche Gerüststoffe, wie beispielsweise Zitronensäure, oder Acryl-polymere mit einer Molmassen von 1.000 bis 5.000 g / mol eingesetzt.

Die flüssige Zusammensetzung enthält bevorzugt weiterhin zusätzlich ein oder mehrere nichtwässrige Lösemittel. Geeignete nichtwässrige Lösungsmittel umfassen ein- oder mehrwertige Alkohole oder Glykolether, wie beispielsweise Ethanol, n-Propanol, i-Propanol, Butanolen, Glykol, Propandiol, Butandiol, Methylpropandiol, Glycerin, Glykolen, wie Diglykol, Propyldiglycol, Butyldiglykol, Hexylenglycol, Ethylenglykolmethylether, Ethylenglykolethylether, Ethylenglykolpropylether, Ethylenglykolmono-n-butylether, Diethylenglykolmethylether, Diethylenglykolethylether, Propylenglykolmethylether, Propylenglykolethylether, Propylenglykolpropylether, Dipropylenglykolmonomethylether, Dipropylenglykolmonoethylether, Methoxytriglykol, Ethoxytriglykol, Butoxytriglykol, 1-Butoxyethoxy-2-propanol, 3-Methyl-3-methoxybutanol, 2,2-dimethyl-4-hydroxymethyl-1,3-dioxolan, Propylen-glykol-t-butylether, Di-n-octylether sowie niedermolekularen Polyalkylenglykolen, wie PEG 400, sowie Mischungen dieser Lösungsmittel.

Vorzugsweise werden die Lösungsmittel ausgewählt aus Ethanol, n-Propanol, i-Propanol, Butanolen, Glykol, Propandiol, Butandiol, Methylpropandiol, Glycerin, Diglykol, Propyldiglycol, Butyldiglykol, Hexylenglycol, Ethylenglykolmethylether, Ethylenglykolethylether, Ethylenglykolpropylether, Ethylenglykolmono-n-butylether, Diethylenglykolmethylether, Diethylenglykolethylether, Propylenglykolmethylether, Propylenglykolethylether, Propylenglykolpropylether, Dipropylenglykolmonomethylether, Dipropy-lenglykolmonoethylether, Methoxytriglykol, Ethoxytriglykol, Butoxytriglykol, 1-Butoxyethoxy-2-propanol, 3-Methyl-3-methoxybutanol, Propylen-glykol-t-butylether, Di-n-octylether sowie Mischungen dieser Lösungsmittel.

Zusätzlich können die erfindungsgemäßen flüssigen Zusammensetzungen zusätzlich auch Komponenten enthalten, welche die Öl- und Fettauswaschbarkeit aus Textilien positiv beeinflussen, sogenannte soil release-Wirkstoffe. Dieser Effekt wird besonders deutlich, wenn ein Textil verschmutzt wird, das bereits vorher mehrfach mit einem Mittel, das diese öl- und fettlösende Komponente enthält, gewaschen wurde. Zu den bevorzugten öl- und fettlösenden Komponenten zählen beispielsweise nicht-ionische Celluloseether wie Methylcellulose und Methylhydroxypropylcellulose mit einem Anteil an Methoxyl-Gruppen von 15 bis 30 Gew.-% und an Hydroxypropoxyl-Gruppen von 1 bis 15 Gew.-%, jeweils bezogen auf den nichtionischen Celluloseether, sowie die aus dem Stand der Technik bekannten Polymere der Phthalsäure und/oder der Terephthalsäure bzw. von deren Derivaten mit monomeren und/oder polymeren Diolen, insbesondere Polymere aus Ethylenterephthalaten und/oder Polyethylenglykolterephthalaten oder anionisch und/oder nichtionisch modifizierten Derivaten von diesen. Solche sind beispielsweise unter dem Handelsnamen Texcare^{®} kommerziell erhältlich.

Als Antiredepositionsmittel sind insbesondere auf (Co)Polymere auf Basis von Polyethylenimin, Polyvinylacetat und Polyethylenglykol einsetzbar, bevorzugt in Mischungen mit Antiredepositionsmitteln.

Die flüssige Zusammensetzung kann bevorzugt auch Farbübertragungsinhibitoren, vorzugsweise in Mengen von 0.1 Gew.-% bis 2 Gew.-%, insbesondere 0.1 Gew.-% bis 1 Gew.-%, enthalten, die in einer bevorzugten Ausgestaltung der Erfindung Polymere aus Vinylpyrrolidon, Vinylimidazol, Vinylpyridin-N-Oxid oder Copolymere aus diesen sind.

Vergrauungsinhibitoren haben die Aufgabe, den von der Textilfaser abgelösten Schmutz in der Flotte suspendiert zu halten. Hierzu sind wasserlösliche Kolloide meist organischer Natur geeignet, beispielsweise Stärke, Leim, Gelatine, Salze von Ethercarbonsäuren oder Ethersulfonsäuren der Stärke oder der Cellulose oder Salze von sauren Schwefelsäureestern der Cellulose oder der Stärke. Auch wasserlösliche, saure Gruppen enthaltende Polyamide sind für diesen Zweck geeignet. Weiterhin lassen sich andere als die obengenannten Stärkederivate verwenden, zum Beispiel Aldehydstärken. Bevorzugt können Celluloseether, wie Carboxymethylcellulose (Na-Salz), Methylcellulose, Hydroxyalkylcellulose und Mischether, wie Methylhydroxyethylcellulose, Methylhydroxypropylcellulose, Methylcarboxymethylcellulose und deren Gemische, beispielsweise in Mengen von 0.1 bis 5 Gew.-%, bezogen auf die Mittel, eingesetzt werden.

Es ist bevorzugt, dass der Farbübertragungsinhibitor ein Polymer oder Copolymer von cyclischen Aminen wie beispielsweise Vinylpyrrolidon und/oder Vinylimidazol ist. Als Farbübertragungsinhibitor geeignete Polymere umfassen Polyvinylpyrrolidon (PVP), Polyvinylimidazol (PVI), Copolymere von Vinylpyrrolidon und Vinylimidazol (PVP/PVI), Polyvinylpyridin-N-oxid, Poly-N-carboxymethyl-4-vinylpyridiumchlorid, Polyethylenglycol-modifizierte Copolymere von Vinylpyrrolidon und Vinylimidazol sowie Mischungen daraus. Besonders bevorzugt werden Polyvinylpyrrolidon (PVP), Polyvinylimidazol (PVI) oder Copolymere von Vinylpyrrolidon und Vinylimidazol (PVP/PVI) als Farbübertragungsinhibitor eingesetzt. Die eingesetzten Polyvinylpyrrolidone (PVP) besitzen bevorzugt ein mittleres Molekular gewicht von 2.500 bis 400.000 und sind kommerziell von ISP Chemicals als PVP K 15, PVP K 30, PVP K 60 oder PVP K 90 oder von der BASF als Sokalan^{®} HP 50 oder Sokalan^{®} HP 53 erhältlich. Die eingesetzten Copolymere von Vinylpyrrolidon und Vinylimidazol (PVP/PVI) weisen vorzugsweise ein Molekulargewicht im Bereich von 5.000 bis 100.000 auf. Kommerziell erhältlich ist ein PVP/PVI-Copolymer beispielsweise von der BASF unter der Bezeichnung Sokalan^{®} HP 56. Ein weiterer äußerst bevorzugt einsetzbarer Farbübertragungsinhibitor sind Polyethylenglycol-modifizierte Copolymere von Vinylpyrrolidon und Vinylimidazol, welche beispielsweise unter der Bezeichnung Sokalan^{®} HP 66 von der BASF erhältlich sind.

Die flüssige Zusammensetzung des zweiten Erfindungsgegenstandes wird im Rahmen eines Waschprozesses für Textilien eingesetzt. Die hierin beschriebenen flüssigen Zusammensetzungen des zweiten Erfindungsgegenstandes eignen sich einerseits als Waschhilfsmittel, die als Textilvor- und Nachbehandlungsmittel bei der Textilwäsche verwendet werden, also als solche Mittel, mit denen das Wäschestück vor der eigentlichen Wäsche in Kontakt gebracht wird, beispielsweise zum Anlösen hartnäckiger Verschmutzungen, und auch solche Mittel, die in einem der eigentlichen Textilwäsche nachgeschalteten Schritt dem Waschgut weitere wünschenswerte Eigenschaften wie angenehmen Griff, Knitterfreiheit oder geringe statische Aufladung verleihen. Zu letztgenannten Mittel werden u.a. die Weichspüler gerechnet.

Es ist jedoch besonders bevorzugt, die besagte flüssige Zusammensetzung des zweiten Erfindungsgegenstandes als Additiv gemeinsam mit einem tensidhaltigen (insbesondere konzentrierten) Waschmittel zur Bereitstellung einer tensidhaltigen Flotte (insbesondere für den Hauptwaschgang in einer Waschmaschine) zu verwenden. Die Dosierung des besagten Additivs und der besagten Waschmittelzusammensetzung kann dazu entweder in zwei Schritten nacheinander erfolgen, oder mit Hilfe eines als Kit bereitgestellten Mehrkomponenten-Waschmittels in einem Schritt über eine entsprechenden Dosierhilfe, wie einer für einen Waschgang vorgefertigten Portion (z.B. als wasserlöslichen Mehrkammerpouch) oder einem Mehrkammer-Vorratsgebinde mit eventueller Mischkammer.

Eine tensidhaltige Flotte ist im Sinne der Erfindung eine durch Einsatz eines tensidhaltigen Mittels unter Verdünnung mit mindestens einem Lösemittel (bevorzugt Wasser) erhältliche, flüssige Zubereitung für die Behandlung eines Substrats. Als Substrat kommen Gewebe oder Textilien (wie z.B. Kleidung) in Frage. Bevorzugt werden die erfindungsgemäßen flüssigen Zusammensetzungen des zweiten Erfindungsgegenstandes zur Bereitstellung einer tensidhaltigen Flotte im Rahmen maschineller Reinigungsverfahren verwendet, wie sie z.B. von einer Waschmaschine für Textilien ausgeführt werden.

Besonders bevorzugt wird die erfindungsgemäße flüssige Zusammensetzung des zweiten Erfindungsgegenstandes als Teil eines flüssigen Mehrkomponenten-Waschmittels angewendet. Die weiteren Komponenten des Mehrkomponenten-Waschmittels können in jeder nach dem Stand der Technik etablierten und/oder jeder zweckmäßigen Darreichungsform vorliegen. Dazu zählen beispielsweise flüssige, gelförmige oder pastöse Darreichungsformen. Ferner gehören insbesondere dazu Pouches mit einer, zwei, drei, vier, fünf, sechs oder mehreren Kammern, sowohl in Großgebinden als auch portionsweise abgepackt. Dabei ist es bevorzugt, wenn das Mehrkomponenten-Waschmittel der Erfindung als flüssiges Mehrkomponenten Waschmittel neben mindestens einer flüssigen Zusammensetzung des zweiten Erfindungsgegenstandes als erste Zusammensetzung mindestens eine weitere flüssige Zusammensetzung als zweite Zusammensetzung umfasst. Dabei können zusätzlich zu dem flüssigen Mehrkomponenten-Waschmittel auch mindestens eine festförmige Zusammensetzung als dritte Zusammensetzung enthalten sein. Die zweite flüssige Zusammensetzung weist wiederum bevorzugt einen pH-Wert (20°C) von größer oder gleich 7 auf. Ganz besonders bevorzugt weist eine Lösung von 1 g des Mehrkomponenten-Waschmittel in 100 ml Wasser einen pH-Wert (20°C) von ≥ 7 aufweist

Ein "flüssiges Mehrkomponenten-Waschmittel" enthält somit gemäß Definition mindestens zwei flüssige Zusammensetzungen, wobei eine dieser Zusammensetzungen mindestens eine Zusammensetzung des zweiten Erfindungsgegenstandes ist. Zusätzlich kann in dem Waschmittel auch mindestens eine festförmige Komponente enthalten sein. Wichtig ist, dass die flüssige Komponente aus mindestens zwei flüssigen Zusammensetzungen, i.e. aus mehr als einer Komponente, besteht. Es ist aber erfindungsgemäß ganz besonders bevorzugt, wenn das flüssige Mehrkomponenten-Waschmittel ausschließlich flüssige Komponenten umfasst, wobei die flüssigen Komponenten bevorzugt von einer Umhüllung getrennt voneinander konfektioniert sind.

Bei dem Mehrkomponenten-Waschmittel handelt es sich in einer weiteren besonders bevorzugten Ausführungsform um ein flüssiges Mehrkomponenten-Color-Waschmittel, also ein Textilwaschmittel für gefärbte Textilien.

Ein dritter Erfindungsgegenstand ist ein flüssiges Mehrkomponenten-Waschmittel umfassend als Komponenten mindestens zwei flüssige Zusammensetzungen, wobei eine Lösung von 1 g des Mehrkomponenten-Waschmittels in 100 ml Wasser einen pH-Wert (20°C) von ≥ 7 aufweist, dadurch gekennzeichnet, dass es bezogen auf das Gewicht des gesamten Waschmittels jeweils in einer Gesamtmenge enthält:
a) Wasser von 1 bis 50 Gew.%, bevorzugt 5 bis 30 Gew.%, besonders bevorzugt 5 bis 25 Gew.%, ganz besonders bevorzugt 7 bis 25 Gew.%, insbesondere von 2 bis 30 Gew.%, besonders bevorzugt 3 bis 25 Gew.%, ganz besonders bevorzugt 5 bis 25 Gew.%,
b) mindestens eine Catecholverbindung der Formel (I) wobei X, Y¹ und Y² wie zuvor beschrieben definiert sind,
c) mindestens ein Alkalisierungsmittel (bevorzugt mindestens ein (C₂-C₆)-Alkanolamin) oder dessen Salz von 1 bis 20 Gew.-%, bevorzugt von 2 bis 15 Gew.-%, insbesondere von 3 bis 10 Gew.-% jeweils bezogen auf die basische Form,
d) mindestens ein Tensid, bevorzugt in einer Gesamtmenge von 5 bis 70 Gew.-%, insbesondere von 20 bis 65 Gew.-%, besonders bevorzugt von 35 bis 60 Gew.-%,
mit der Maßgabe, dass mindestens eine erste flüssige Zusammensetzung des Mehrkomponenten-Waschmittels mindestens eine Catecholverbindung der Formel (I) enthält und einen pH-Wert (20°C) von pH 1 bis 6,9, bevorzugt von pH 4 bis 5,5, aufweist und mindestens eine davon verschiedene zweite flüssige Zusammensetzung des Mehrkomponentenwaschmittels mindestens ein Tensid und mindestens ein Alkalisierungsmittel (insbesondere mindestens ein (C₂-C₆)-Alkanolamin) oder dessen Salz enthält und einen pH-Wert (20°C) von wenigstens pH 7,0 aufweist.

Die zuvor für den zweiten Erfindungegenstand genannten bevorzugten Verbindungen der Formel (I) (*vide supra*) sind entsprechend auch für den dritten Erfindungsgegenstand bevorzugt.

Das flüssige Mehrkomponenten-Waschmittel enthält bevorzugt eine Gesamtmenge von 0,1 bis 10,0 Gew.-%, besonders bevorzugt von 0,3 bis 3,0 Gew.-%, der Catecholverbindung gemäß Formel (I), jeweils bezogen auf das Gewicht des gesamten flüssigen Mehrkomponenten-Waschmittels. Dabei sind die zuvor für den zweiten Erfindungegenstand genannten bevorzugten Verbindungen der Formel (I) *(vide supra)* sind ganz besonders bevorzugt.

Es ist erfindungsgemäß bevorzugt, wenn jede als Komponente fungierende, flüssige Zusammensetzung des flüssigen Mehrkomponenten-Waschmittels, die einen pH-Wert (20°C) von ≥ 7 aufweist, Verbindung der Formel (I) in einer Gesamtmenge von 0 bis 0,001 Gew.-%, bevorzugt 0 bis 0,0001 Gew.-%, besonders bevorzugt 0 bis 0,00001 Gew.-%, enthält, jeweils bezogen auf das Gesamtgewicht der besagten Zusammensetzung.

Die erfindungsgemäßen flüssigen Mehrkomponenten-Waschmittel enthaltend zwingend mindestens ein Alkalisierungsmittel oder dessen Salz in einer Gesamtmenge von 1 bis 20 Gew.-%, bevorzugt von 2 bis 15 Gew.-%. Dabei ist es zwingend, dass Alkalisierungsmittel in der mindestens einen zweiten flüssigen Zusammensetzung enthalten ist.

Die Gesamtmenge des Alkalisierungsmittels und dessen Salz, bzw die Gesamtmenge aller folgenden bevorzugten Vertreter, wird auf Basis der Basenform berechnet, d.h. wenn das Alkalisierungsmittel im erfindungsgemäßen Waschmittel (teilweise) in seiner Salzform vorliegt, wird bei der Mengenberechnung das Gegenion vernachlässigt und für den Salzanteil nur die Basenform ohne das aufgenommene Proton angenommen.

Die Alkalisierungsmittel werden bevorzugt ausgewählt aus (C₂ bis C₆)-Alkanolamin, Natriumhydroxid, Kaliumhydroxid, Natriumcarbonat, Natriumhydrogencarbonat oder Mischungen daraus.

Unter dem Begriff (C₂ bis C₆)-Alkanolamin sind erfindungsgemäß organische Aminverbindungen zu verstehen, die ein Kohlenstoffgerüst aus zwei bis sechs Kohlenstoffatomen besitzen, an das mindestens eine Aminogruppe (bevorzugt genau eine Aminogruppe) und mindestens eine Hydroxygruppe (wiederum bevorzugt genau eine Hydroxygruppe) bindet.

Bei erfindungsgemäß bevorzugten (C₂ bis C₆)-Alkanolaminen handelt es sich bevorzugt um primäre Amine.

Im Rahmen der Erfindung ist es bevorzugt mindestens ein (C₂ bis C₆)-Alkanolamin mit genau einer Aminogruppe einzusetzen. Hierbei handelt es sich wiederum bevorzugt um ein primäres Amin.

Das erfindungsgemäß Mittel enthält bevorzugt mindestens ein (C₂ bis C₆)-Alkanolamin ausgewählt unter 2-Aminoethan-1-ol (Monoethanolamin), Tris(2-hydroxyethyl)amin (Triethanolamin), 3-Aminopropan-1-ol, 4-Aminobutan-1-ol, 5-Aminopentan-1-ol, 1-Aminopropan-2-ol, 1-Aminobutan-2-ol, 1-Aminopentan-2-ol, 1-Aminopentan-3-ol, 1-Aminopentan-4-ol, 3-Amino-2-methylpropan-1-ol, 1-Amino-2-methylpropan-2-ol, 3-Aminopropan-1,2-diol, 2-Amino-2-methylpropan-1,3-diol (insbesondere unter 2-Aminoethan-1-ol, 2-Amino-2-methylpropan-1-ol, 2-Amino-2-methyl-propan-1,3-diol), oder Mischungen daraus.

Monoethanolamin hat sich als ganz besonders geeignetes (C₂ bis C₆)-Alkanolamin als Alkalisierungsmittel erwiesen.

(C₂ bis C₆)-Alkanolamin oder dessen Salz ist besonders bevorzugt in einer Gesamtmenge von 1 bis 20 Gew.-%, bevorzugt von 2 bis 15 Gew.-%, in den erfindungsgemäßen Waschmitteln enthalten, jeweils bezogen auf die basische Form.

Das flüssige Mehrkomponenten-Waschmittel enthält zwingend mindestens ein Tensid, bevorzugt bezogen auf das Gesamtgewicht des flüssigen Mehrkomponenten-Waschmittels in einer Gesamtmenge von 5 bis 70 Gew.-%, insbesondere von 20 bis 65 Gew.-%, besonders bevorzugt von 35 bis 60 Gew.-%. Dabei ist es zwingend, dass Tensid in der mindestens einen zweiten flüssigen Zusammensetzung enthalten ist. Bevorzugt kann Tensid aber auch in der mindestens einen ersten Zusammensetzung enthalten sein.

Dabei ist es bevorzugt, wenn das erfindungsgemäße Mehrkomponenten-Waschmittel entsprechend die vorgenannten bevorzugten Tenside des zweiten Erfindungsgegenstandes (*vide supra*), besonders bevorzugt in den bevorzugten Mengen des zweiten Erfindungsgegenstandes *(vide supra)* enthält.

Das flüssige Mehrkomponenten-Waschmittel enthält zudem bevorzugt mindestens einen zusätzlichen Aktivstoff, insbesondere ausgewählt aus der Gruppe der Enzyme, Gerüststoffe/Komplexbildner, Bleichmittel, Elektrolyte, Parfüme, Parfümträger, Fluoreszenzmittel, Farbstoffe, Hydrotrope, Schauminhibitoren, Silikonöle, Antiredepositionsmittel, Vergrauungsinhibitore, Einlaufverhinderer, Knitterschutzmittel, Farbübertragungsinhibitoren, antimikrobielle Wirkstoffe, Germizide, Fungizide, Antioxidantien, Konservierungsmittel, Korrosionsinhibitoren, Antistatika, Bittermittel, Bügelhilfsmittel, Phobier- und Imprägniermittel, Quell- und Schiebefestmittel, weichmachenden Komponenten sowie UV-Absorbern. Dabei sind wiederum die als bevorzugt genannten Aktivstoffe des zweiten Erfindungsgegenstandes auch für das Mehrkomponenten-Waschmittel des dritten Erfindungsgegenstandes bevorzugt *(vide supra).*

Es ist erfindungsgemäß bevorzugt, wenn die mindestens eine erste flüssige Zusammensetzung des flüssigen Mehrkomponenten-Waschmittels eine flüssige Zusammensetzung des zweiten Erfindungsgegenstandes, insbesondere deren bevorzugte Ausführungsform *(vide supra),* ist.

Ein besonders bevorzugtes flüssiges Mehrkomponenten-Waschmittel ist dadurch gekennzeichnet, dass die Catecholverbindung der Formel (I) in der ersten flüssigen Zusammensetzung bezogen auf das Gesamtgewicht dieser ersten flüssigen Zusammensetzung in einer Gesamtmenge von 0,001 Gew.-% bis 90 Gew.-%, insbesondere von 0,01 Gew.-% bis 85 Gew.-%, bevorzugt von 1,0 Gew.-% bis 80 Gew.-%, weiter bevorzugt von 2,5 Gew.-% bis 75 Gew.-%-, enthalten ist.

In einer besonders bevorzugten konzentrierten ersten flüssigen Komponente werden die bevorzugten Gesamtmengen von Wasser und Tensid *(vide supra)* verwirklicht, ist also mehr Tensid enthalten. Daher reduziert sich in diesem Falle bevorzugt die Gesamtmenge der Catecholverbindung der Formel (I) auf eine Gesamtmenge von 0,001 Gew.-% bis 50 Gew.-%, insbesondere von 0,01 Gew.-% bis 40 Gew.-%, bevorzugt von 1,0 Gew.-% bis 30 Gew.-%, weiter bevorzugt von 2,5 Gew.-% bis 25 Gew.-%.

Das flüssige Mehrkomponenten-Waschmittel enthält bevorzugt eine Gesamtmenge von 0,1 bis 10,0 Gew.-%, besonders bevorzugt von 0,3 bis 3,0 Gew.-%, der Catecholverbindung gemäß Formel (I), jeweils bezogen auf das Gewicht des gesamten flüssigen Mehrkomponenten-Waschmittels. Dabei ist es wiederum von Vorteil, wenn die erste flüssige Zusammensetzung besagte Catecholverbindung der Formel (I) in den zuvor beschriebenen bevorzugten Mengen enthält.

Ein besonders bevorzugtes flüssiges Mehrkomponenten-Waschmittel ist dadurch gekennzeichnet, dass es mindestens eine erste flüssige Zusammensetzung mit einem pH-Wert (20°C) von pH 1 bis 6,9, insbesondere von pH 4 bis 5,5, als Komponente umfasst, enthaltend jeweils bezogen auf das Gesamtgewicht der ersten flüssigen Zusammensetzung
a) Wasser in einer Gesamtmenge von 1 bis 50 Gew.%, bevorzugt 2 bis 30 Gew.%, besonders bevorzugt 3 bis 25 Gew.%, ganz besonders bevorzugt 5 bis 25 Gew.%, insbesondere von 5 bis 35 Gew.%, bevorzugt 5 bis 30 Gew.%, besonders bevorzugt 5 bis 25 Gew.%, ganz besonders bevorzugt 8 bis 25 Gew.%
b) mindestens eine Catecholverbindung gemäß Formel (I) einer Gesamtmenge von 0,001 Gew.-% bis 50 Gew.-%, insbesondere von 0,01 Gew.-% bis 40 Gew.-%, bevorzugt von 1,0 Gew.-% bis 30 Gew.-%, weiter bevorzugt von 2,5 Gew.-% bis 25 Gew.-%
c) mindestens ein Tensid, insbesondere in einer Gesamtmenge von 25 Gew.-% bis 65 Gew.-%, bevorzugt von 30 Gew.-% bis 65 Gew.-%,
d) mindestens ein (C₂ bis C₆)-Alkanolamin oder dessen Salz in einer Gesamtmenge von 1 bis 20 Gew.-%, bevorzugt von 2 bis 15 Gew.-%, insbesondere von 3 bis 10 Gew.-% jeweils bezogen auf die basische Form.

Für diese Ausführungsform ist es ganz besonders bevorzugt, wenn das flüssige Mehrkomponenten-Waschmittel eine Gesamtmenge von 0,1 bis 10,0 Gew.-%, besonders bevorzugt von 0,3 bis 3,0 Gew.-%, der Catecholverbindung gemäß Formel (I), jeweils bezogen auf das Gewicht des gesamten flüssigen Mehrkomponenten-Waschmittels, enthält.

Es ist wiederum bevorzugt, wenn ein erfindungsgemäßes flüssiges Mehrkomponenten-Waschmittel (insbesondere in Gegenwart einer bevorzugten ersten flüssigen Zusammensetzung) dadurch gekennzeichnet ist, dass es mindestens eine zweite flüssige Zusammensetzung mit einem pH-Wert (20°C) von wenigstens pH 7, insbesondere von pH 7 bis 11, besonders bevorzugt von pH 7,3 bis 9,5, als Komponente umfasst, enthaltend jeweils bezogen auf das Gesamtgewicht der zweiten flüssigen Zusammensetzung
a) Wasser in einer Gesamtmenge von von 1 bis 50 Gew.%, bevorzugt 2 bis 30 Gew.%, besonders bevorzugt 3 bis 25 Gew.%, ganz besonders bevorzugt 5 bis 25 Gew.%, insbesondere 5 bis 35 Gew.%, bevorzugt 5 bis 30 Gew.%, besonders bevorzugt 5 bis 25 Gew.%, ganz besonders bevorzugt 8 bis 25 Gew.%
b) mindestens ein Tensid, insbesondere in einer Gesamtmenge von 25 Gew.-% bis 65 Gew.-%, bevorzugt von 30 Gew.-% bis 65 Gew.-%,
c) mindestens ein Alkalisierungsmittel (insbesondere mindestens ein (C₂-C₆)-Alkanolamin) oder dessen Salz in einer Gesamtmenge von 1 bis 20 Gew.-%, bevorzugt von 2 bis 15 Gew.-%, insbesondere von 3 bis 10 Gew.-% jeweils bezogen auf die basische Form.

Für diese Ausführungsform ist es ganz besonders bevorzugt, wenn das flüssige Mehrkomponenten-Waschmittel eine Gesamtmenge von 0,1 bis 10,0 Gew.-%, besonders bevorzugt von 0,3 bis 3,0 Gew.-%, der Catecholverbindung gemäß Formel (I), jeweils bezogen auf das Gewicht des gesamten flüssigen Mehrkomponenten-Waschmittels, enthält.

Erfindungsgemäß befindet sich die flüssige Zusammensetzung des zweiten Erfindungsgegenstandes, insbesondere das flüssige Mehrkomponenten-Waschmittel des dritten Erfindungsgegenstandes, in einem Behälter (Pouch) aus wasserlöslichem Material. Der Behälter für das besagte flüssige Mehrkomponenten-Waschmittel umfasst mindestens zwei räumlich voneinander getrennte Kammern (Mehrkammerpouch), beispielsweise 2, 3, 4, 5, 6 oder 7 Kammern. Diese Kammern sind derart voneinander getrennt, dass die enthaltenen flüssigen Zusammensetzungen des Waschmittels nicht miteinander in Kontakt treten. Diese Trennung kann beispielsweise durch eine Wand erfolgen, die aus demselben Material besteht wie der Behälter selbst.

Es ist daher erfindungsgemäß besonders bevorzugt, das flüssige Mehrkomponenten-Waschmittel des dritten Erfindungsgegenstandes in einem Behälter aus wasserlöslichem Material mit mindestens zwei voneinander getrennten Kammern zu konfektionieren, wobei sich in wenigstens einer Kammer die mindestens eine erste flüssige Zusammensetzung und in wenigstens einer hiervon verschiedenen Kammer die mindestens eine zweite flüssige Zusammensetzung befinden.

Wasserlöslich ist ein Material, wenn sich bei 20°C 0,1 g des Materials unter Rühren (Rührgeschwindigkeit Magnetrührer 300 rpm, Rührstab: 6,8 cm lang, Durchmesser 10 mm, Becherglas 1000mL niedrige Form der Fa. Schott, Mainz) innerhalb von 600 Sekunden derart in 800 mL Wasser auflöst, dass mit dem bloßen Auge keine einzelnen festförmigen Partikel des Materials mehr sichtbar sind.

Die Wasserlöslichkeit des für die Herstellung von Pouches zur Umhüllung genutzten Materials in Form eines Films kann mit Hilfe eines in einem quadratischen Rahmen (Kantenlänge auf der Innenseite: 20 mm) fixierten quadratischen Films des besagten Materials (Film: 22 x 22 mm mit einer Dicke von 76 µm) nach folgendem Messprotokoll bestimmt werden. Besagter gerahmter Film wird in 800 mL auf 20 °C temperiertes, destilliertes Wasser in einem 1 Liter Becherglas mit kreisförmiger Bodenfläche (Fa. Schott, Mainz, Becherglas 1000 mL, niedrige Form) eingetaucht, so dass die Fläche des eingespannten Films im rechten Winkel zur Bodenfläche des Becherglases angeordnet ist, die Oberkante des Rahmens 1 cm unter der Wasseroberfläche ist und die Unterkante des Rahmens parallel zur Bodenfläche des Becherglases derart ausgerichtet ist, dass die Unterkante des Rahmens entlang des Radius der Bodenfläche des Becherglases verläuft und die Mitte der Unterkante des Rahmens über der Mitte des Radius des Becherglasbodens angeordnet ist. Das Material sollte sich unter Rühren (Rührgeschwindigkeit Magnetrührer 300 rpm, Rührstab: 6,8 cm lang, Durchmesser 10 mm) innerhalb von 600 Sekunden derart auflösen, dass mit dem bloßen Auge keine einzelnen festförmigen Folienpartikel mehr sichtbar sind.

Das wasserlösliche oder wasserdispergierbare Material kann ein Polymer, ein Copolymer oder Mischungen dieser umfassen. Wasserlösliche Polymere im Sinne der Erfindung sind solche Polymere, die bei Raumtemperatur in Wasser zu mehr als 2,5 Gew.-% löslich sind.

Bevorzugte wasserlösliche Materialien umfassen vorzugsweise mindestens anteilsweise wenigstens eine Substanz aus der Gruppe bestehend aus (acetalisierter) Polyvinylalkohol, Polyvinylpyrrolidon, Polyethylenoxid, mit Sulphat, Carbonat und/oder Citrat substituierte Polyvinylalkohole, Polyalkylenoxide, Acrylamide, Celluloseester, Celluloseether, Celluloseamide, Cellulose, Polyvinylacetate, Polycarbonsäuren und deren Salze, Polyaminosäuren oder Peptide, Polyamide, Polyacrylamide, Copolymere von Maleinsäure und Acrylsäure, Copolymere von Acrylamiden und (Meth)Acrylsäure, Polysaccharide, wie beispielsweise Stärke oder Guar-Derivate, Gelatine und unter den INCI Bezeichnungen Polyquaternium 2, Polyquaternium 17, Polyquaternium 18 und Polyquaternium 27 auf. Besonders bevorzugt ist das wasserlösliche Material ein Polyvinylalkohol.

In einer Ausführungsform der Erfindung umfasst das wasserlösliche Material Mischungen unterschiedlicher Substanzen. Solche Mischungen ermöglichen die Einstellung der mechanischen Eigenschaften des Behälters und können den Grad der Wasserlöslichkeit beeinflussen.

Das wasserlösliche Material enthält bevorzugt mindestens einen Polyvinylalkohol und/oder mindestens ein Polyvinylalkoholcopolymer. "Polyvinylalkohol" (Kurzzeichen PVAL oder PVA gelegentlich auch PVOH) ist dabei die Bezeichnung für Polymere der allgemeinen Struktur die in geringen Anteilen (ca. 2%) auch Struktureinheiten des Typs enthalten.

Handelsübliche Polyvinylalkohole, die als weiß-gelbliche Pulver oder Granulate mit Polymerisationsgraden im Bereich von ca. 100 bis 2500 (Molmassen von ca. 4000 bis 100.000 g/mol) angeboten werden, haben Hydrolysegrade von 98 bis 99 Mol-% beziehungsweise 87 bis 89 Mol-%, enthalten also noch einen Restgehalt an Acetyl-Gruppen. Charakterisiert werden die Polyvinylalkohole von Seiten der Hersteller durch Angabe des Polymerisationsgrades des Ausgangspolymeren, des Hydrolysegrades, der Verseifungszahl beziehungsweise der Lösungsviskosität.

Polyvinylalkohole sind abhängig vom Hydrolysegrad löslich in Wasser und wenigen stark polaren organischen Lösungsmitteln (Formamid, Dimethylformamid, Dimethylsulfoxid); von (chlorierten) Kohlenwasserstoffen, Estern, Fetten und Ölen werden sie nicht angegriffen. Polyvinylalkohole werden als toxikologisch unbedenklich eingestuft und sind biologisch zumindest teilweise abbaubar. Die Wasserlöslichkeit kann man durch Nachbehandlung mit Aldehyden (Acetalisierung), durch Komplexierung mit Ni- oder Cu-Salzen oder durch Behandlung mit Dichromaten, Borsäure od. Borax verringern. Die Beschichtungen aus Polyvinylalkohol sind weitgehend undurchdringlich für Gase wie Sauerstoff, Stickstoff, Helium, Wasserstoff, Kohlendioxid, lassen jedoch Wasserdampf hindurchtreten.

Im Rahmen der vorliegenden Erfindung ist es bevorzugt, dass das wasserlösliche Material wenigstens anteilsweise einen Polyvinylalkohol umfasst, dessen Hydrolysegrad 70 bis 100 Mol-%, vorzugsweise 80 bis 90 Mol-%, besonders bevorzugt 81 bis 89 Mol-% und insbesondere 82 bis 88 Mol-% beträgt. In einer bevorzugten Ausführungsform besteht das wasserlösliche Material zu mindestens 20 Gew.-%, besonders bevorzugt zu mindestens 40 Gew.-%, ganz besonders bevorzugt zu mindestens 60 Gew.-% und insbesondere zu mindestens 80 Gew.-% aus einem Polyvinylalkohol, dessen Hydrolysegrad 70 bis 100 Mol-%, vorzugsweise 80 bis 90 Mol%, besonders bevorzugt 81 bis 89 Mol-% und insbesondere 82 bis 88 Mol% beträgt.

Die vorstehend beschriebenen Polyvinylalkohole sind kommerziell breit verfügbar, beispielsweise unter dem Warenzeichen Mowiol^{®} (Clariant). Im Rahmen der vorliegenden Erfindung besonders geeignete Polyvinylalkohole sind beispielsweise Mowiole 3-83, Mowiol^{®} 4-88, Mowiol^{®} 5-88, Mowiol^{®} 8-88 sowie L648, L734, Mowiflex LPTC 221 ex KSE sowie die Compounds der Firma Texas Polymers wie beispielsweise Vinex 2034.

Bevorzugte Polyvinylalkoholcopolymere umfassen neben Vinylalkohol Dicarbonsäuren als weitere Monomere. Geeignete Dicarbonsäure sind Itaconsäure, Malonsäure, Bernsteinsäure und Mischungen daraus, wobei Itaconsäure bevorzugt ist.

Ebenso bevorzugte Polyvinylalkoholcopolymere umfassen neben Vinylalkohol eine ethylenisch ungesättige Carbonsäure, deren Salz oder deren Ester. Besonders bevorzugt enthalten solche Polyvinylalkoholcopolymere neben Vinylalkohol Acrylsäure, Methacrylsäure, Acrylsäureester, Methacrylsäureester oder Mischungen daraus.

Die Wasserlöslichkeit von Polyvinylalkoholpolymer kann durch Nachbehandlung mit Aldehyden (Acetalisierung) oder Ketonen (Ketalisierung) verändert werden. Als besonders bevorzugt und aufgrund ihrer ausgesprochen guten Kaltwasserlöslichkeit besonders vorteilhaft haben sich hierbei Polyvinylalkohole herausgestellt, die mit den Aldehyd beziehungsweise Ketogruppen von Sacchariden oder Polysacchariden oder Mischungen hiervon acetalisiert beziehungsweise ketalisiert werden.

Weiterhin lässt sich die Wasserlöslichkeit durch Komplexierung mit Ni- oder Cu-Salzen oder durch Behandlung mit Dichromaten, Borsäure, Borax verändern und so gezielt auf gewünschte Werte einstellen. Folien aus PVAL sind weitgehend undurchdringlich für Gase wie Sauerstoff, Stickstoff, Helium, Wasserstoff, Kohlendioxid, lassen jedoch Wasserdampf hindurchtreten.

Dem als wasserlösliches Material geeigneten Folienmaterial kann neben Polyvinylalkohol zusätzlich Polymere, ausgewählt aus der Gruppe umfassend Acrylsäure-haltige Polymere, Polyacrylamide, Oxazolin-Polymere, Polystyrolsulfonate, Polyurethane, Polyester, Polyether Polymilchsäure, und/oder Mischungen der vorstehenden Polymere, zugesetzt sein.

Geeignete wasserlösliche Folien zum Einsatz als wasserlösliches Material der wasserlöslichen Portion gemäß der Erfindung sind Folien, die unter der Bezeichnung Monosol M8630 von MonoSol LLC vertrieben werden. Andere geeignete Folien umfassen Folien mit der Bezeichnung Solublon^{®} PT, Solublon^{®} KA, Solublon^{®} KC oder Solublon^{®} KL von der Aicello Chemical Europe GmbH oder die Folien VF-HP von Kuraray.

Bevorzugte wasserlösliche Materialien sind dadurch gekennzeichnet, dass sie Hydroxypropylmethylcellulose (HPMC) umfassen, die einen Substitutionsgrad (durchschnittliche Anzahl von Methoxygruppen pro Anhydroglucose-Einheit der Cellulose) von 1,0 bis 2,0, vorzugsweise von 1,4 bis 1,9, und eine molare Substitution (durchschnittliche Anzahl von Hydroxypropoxylgruppen pro Anhydroglucose-Einheit der Cellulose) von 0,1 bis 0,3, vorzugsweise von 0,15 bis 0,25, aufweist.

Polyvinylpyrrolidone, kurz als PVP bezeichnet, werden durch radikalische Polymerisation von 1-Vinylpyrrolidon hergestellt. Handelsübliche PVP haben Molmassen im Bereich von ca. 2.500 bis 750.000 g/mol und werden als weiße, hygroskopische Pulver oder als wässrige Lösungen angeboten.

Polyethylenoxide, kurz PEOX, sind Polyalkylenglykole der allgemeinen Formel

H-[O-CH₂-CH₂]ₙ-OH

die technisch durch basisch katalysierte Polyaddition von Ethylenoxid (Oxiran) in meist geringe Mengen Wasser enthaltenden Systemen mit Ethylenglykol als Startmolekül hergestellt werden. Sie haben üblicherweise Molmassen im Bereich von ca. 200 bis 5.000.000 g/mol, entsprechend Polymerisationsgraden n von ca. 5 bis >100.000. Polyethylenoxide besitzen eine äußerst niedrige Konzentration an reaktiven Hydroxy-Endgruppen und zeigen nur noch schwache Glykol-Eigenschaften.

Gelatine ist ein Polypeptid (Molmasse: ca. 15.000 bis >250.000 g/mol), das vornehmlich durch Hydrolyse des in Haut und Knochen von Tieren enthaltenen Kollagens unter sauren oder alkalischen Bedingungen gewonnen wird. Die Aminosäuren-Zusammensetzung der Gelatine entspricht weitgehend der des Kollagens, aus dem sie gewonnen wurde, und variiert in Abhängigkeit von dessen Provenienz. Die Verwendung von Gelatine als wasserlösliches Hüllmaterial ist insbesondere in der Pharmazie in Form von Hart- oder Weichgelatinekapseln äußerst weit verbreitet. In Form von Folien findet Gelatine wegen ihres im Vergleich zu den vorstehend genannten Polymeren hohen Preises nur geringe Verwendung.

Bevorzugt sind im Rahmen der vorliegenden Erfindung wasserlösliche Materialien, welche ein Polymer aus der Gruppe Stärke und Stärkederivate, Cellulose und Cellulosederivate, insbesondere Methylcellulose und Mischungen hieraus umfassen.

Stärke ist ein Homoglykan, wobei die Glucose-Einheiten α-glykosidisch verknüpft sind. Stärke ist aus zwei Komponenten unterschiedlichen Molekulargewichts (MG) aufgebaut: aus ca. 20 bis 30% geradkettiger Amylose (MG ca. 50.000 bis 150.000) und 70 bis 80% verzweigtkettigem Amylopektin (MG ca. 300.000 bis 2.000.000). Daneben sind noch geringe Mengen Lipide, Phosphorsäure und Kationen enthalten. Während die Amylose infolge der Bindung in 1,4-Stellung lange, schraubenförmige, verschlungene Ketten mit etwa 300 bis 1.200 Glucose-Molekülen bildet, verzweigt sich die Kette beim Amylopektin nach durchschnittlich 25 Glucose-Bausteinen durch 1,6-Bindung zu einem astähnlichen Gebilde mit etwa 1.500 bis 12.000 Molekülen Glucose. Neben reiner Stärke sind zur Herstellung wasserlöslicher Behälter im Rahmen der vorliegenden Erfindung auch Stärke-Derivate geeignet, die durch polymeranaloge Reaktionen aus Stärke erhältlich sind. Solche chemisch modifizierten Stärken umfassen dabei beispielsweise Produkte aus Veresterungen beziehungsweise Veretherungen, in denen Hydroxy-Wasserstoffatome substituiert wurden. Aber auch Stärken, in denen die Hydroxy-Gruppen gegen funktionelle Gruppen, die nicht über ein Sauerstoffatom gebunden sind, ersetzt wurden, lassen sich als Stärke-Derivate einsetzen. In die Gruppe der Stärke-Derivate fallen beispielsweise Alkalistärken, Carboxymethylstärke (CMS), Stärkeester und -ether sowie Aminostärken.

Reine Cellulose weist die formale Bruttozusammensetzung (C₆H₁₀0₅), auf und stellt formal betrachtet ein ß-1,4-Polyacetal von Cellobiose dar, die ihrerseits aus zwei Molekülen Glucose aufgebaut ist. Geeignete Cellulosen bestehen dabei aus ca. 500 bis 5.000 Glucose-Einheiten und haben demzufolge durchschnittliche Molmassen von 50.000 bis 500.000. Als Desintegrationsmittel auf Cellulosebasis verwendbar sind im Rahmen der vorliegenden Erfindung auch Cellulose-Derivate, die durch polymeranaloge Reaktionen aus Cellulose erhältlich sind. Solche chemisch modifizierten Cellulosen umfassen dabei beispielsweise Produkte aus Veresterungen beziehungsweise Veretherungen, in denen Hydroxy-Wasserstoffatome substituiert wurden. Aber auch Cellulosen, in denen die Hydroxy-Gruppen gegen funktionelle Gruppen, die nicht über ein Sauerstoffatom gebunden sind, ersetzt wurden, lassen sich als Cellulose-Derivate einsetzen. In die Gruppe der Cellulose-Derivate fallen beispielsweise Alkalicellulosen, Carboxymethylcellulose (CMC), Celluloseester und -ether sowie Aminocellulosen.

Das wasserlösliche Material kann weitere Additive aufweisen. Hierbei handelt es sich beispielsweise um Weichmacher, wie beispielsweise Dipropylenglycol, Ethylenglycol oder Diethylenglycol, Wasser oder Aufschlussmittel.

Besonders bevorzugt wird Polyvinylalkohol als wasserlösliches Material eingesetzt. Dieses ist einerseits leicht zu verarbeiten und kostengünstig zu erhalten. Zudem ist es besonders gut in Wasser löslich und ermöglicht so vielfältige Einsatzmöglichkeiten des hergestellten Behälters.

Es ist erfindungsgemäß bevorzugt, wenn in dem wasserlöslichen Material zur Erhöhung der Produktsicherheit mindestens ein Bittermittel enthalten ist.

Bevorzugte Bittermittel weisen einen Bitterwert von mindestens 1.000, bevorzugt mindestens 10.000, besonders bevorzugt mindestens 200.000 auf. Zur Bestimmung des Bitterwertes wird das im Europäischen Arzneibuch (5. Ausgabe Grundwerk, Stuttgart 2005, Band 1 Allgemeiner Teil Monografiegruppen, 2.8.15 Bitterwert S. 278) beschriebene standardisierte Verfahren verwendet. Als Vergleich dient eine wässrige Lösung von Chininhydrochlorid, dessen Bitterwert mit 200.000 festgelegt ist. Dies bedeutet, dass 1 Gramm Chininhydrochlorid 200 Liter Wasser bitter macht. Die interindividuellen Geschmacksunterschiede bei der organoleptischen Prüfung der Bitterkeit werden bei diesem Verfahren durch einen Korrekturfaktor ausgeglichen.

Ganz besonders bevorzugte Bittermittel werden ausgewählt aus Denatoniumbenzoat, Glycosiden, Isoprenoiden, Alkaloiden, Aminosäuren und Mischungen daraus, besonders bevorzugt Denatoniumbenzoat.

Glycoside sind organische Verbindungen der allgemeinen Struktur R-O-Z, bei denen ein Alkohol (R-OH) über eine glycosidische Bindung mit einem Zuckerteil (Z) verbunden ist.

Geeignete Glycoside sind beispielsweise Flavonoide wie Quercetin oder Naringin oder Iridoidglycoside wie Aucubin und insbesondere Secoiridoid, wie Amarogentin, Dihydrofoliamentin, Gentiopikrosid, Gentiopikrin, Swertiamarin, Swerosid, Gentioflavosid, Centaurosid, Methiafolin, Harpagosid und Centapikrin, Sailicin oder Kondurangin.

Isoprenoide sind Verbindungen, die sich formal von Isopren ableiten. Beispiele sind insbesondere Terpene und Terpenoide.

Geeignete Isoprenoide umfassen beispielsweise Sequiterpenlactone wie Absinthin, Artabsin, Cnicin, Lactucin, Lactucopikrin oder Salonitenolid, Monoterpen-Ketone (Thujone) wie beispielsweise α-Thujon oder β-Thujon, Tetranortriterpene (Limonoide) wie Desoxylimonen, Desoxylimonensäure, Limonin, Ichangin, Iso-Obacunonsäure, Obacunon, Obacunonsäure, Nomilin oder Nomilinsäure, Terpene wie Marrubin, Prämarrubin, Carnosol, Carnosolsäure oder Quassin.

Alkaloide bezeichnen natürlich vorkommende, chemisch heterogene, meist alkalische, stickstoffhaltige organische Verbindungen des Sekundärstoffwechsels, die auf den tierischen oder menschlichen Organismus wirken.

Geeignete Alkaloide sind beispielsweise Chininhydrochlorid, Chininhydrogensulfat, Chinindihydrochlorid, Chininsulfat, Columbin und Coffein.

Geeignete Aminosäuren umfassen beispielsweise Threonin, Methionin, Phenylalanin, Tryptophan, Arginin, Histidin, Valin und Asparaginsäure.

Besonders bevorzugte Bitterstoffe sind Chininsulfat (Bitterwert = 10.000), Naringin (Bitterwert = 10.000), Saccharoseoctaacetat (Bitterwert = 100.000), Chininhydrochlorid, Denatoniumbenzoat (Bitterwert > 100.000.000) und Mischungen daraus, ganz besonders bevorzugt Denatoniumbenzoat (z.B. erhältlich als Bitrex^{®}).

Das wasserlösliche Material enthält bezogen auf dessen Gesamtgewicht bevorzugt Bittermittel (besonders bevorzugt Denatonium Benzoat) in einer Gesamtmenge von höchstens 1 Gewichtsteil Bitterstoff zu 250 Gewichtsteilen viskoelastischer, festförmiger Tensidzusammensetzung (1 : 250), besonders bevorzugt von höchstens 1 : 500, ganz besonders bevorzugt von höchstens 1 : 1000.

Es ist im Rahmen der Erfindung besonders bevorzugt, ein flüssiges Mehrkomponenten-Waschmittel in einem Behälter aus wasserlöslichem Material mit mindestens zwei voneinander getrennten Kammern bereitzustellen, umfassend als Komponenten mindestens zwei flüssige Zusammensetzungen, wobei eine Lösung von 1 g des Mehrkomponenten-Waschmittels in 100 ml Wasser einen pH-Wert (20°C) von ≥ 7 aufweist, dadurch gekennzeichnet, dass es bezogen auf das Gewicht des gesamten Waschmittels jeweils in einer Gesamtmenge enthält:
a) Wasser von von 1 bis 50 Gew.%, bevorzugt 2 bis 30 Gew.%, besonders bevorzugt 3 bis 25 Gew.%, ganz besonders bevorzugt 5 bis 25 Gew.%, insbesondere von 5 bis 50 Gew.%, bevorzugt 5 bis 30 Gew.%, besonders bevorzugt 5 bis 25 Gew.%, ganz besonders bevorzugt 7 bis 25 Gew.%,
b) mindestens eine Catecholverbindung der Formel (I) worin
   X, Y¹ und Y² wie zuvor beschrieben definiert ist,
c) mindestens ein Alkalisierungsmittel (bevorzugt mindestens ein (C₂-C₆)-Alkanolamin) oder dessen Salz von 1 bis 20 Gew.-%, bevorzugt von 2 bis 15 Gew.-%, insbesondere von 3 bis 10 Gew.-% jeweils bezogen auf die basische Form,
d) mindestens ein Tensid, bevorzugt in einer Gesamtmenge von 5 bis 70 Gew.-%, insbesondere von 20 bis 65 Gew.-%, besonders bevorzugt von 35 bis 60 Gew.-%,
mit der Maßgabe, dass mindestens eine erste flüssige Zusammensetzung des Mehrkomponenten-Waschmittels mindestens eine Catecholverbindung der Formel (I) enthältund einen pH-Wert (20°C) von pH 1 bis 6,9, bevorzugt von pH 4 bis 5,5, aufweist und
a) Wasser in einer Gesamtmenge von von 1 bis 50 Gew.%, bevorzugt 2 bis 30 Gew.%, besonders bevorzugt 3 bis 25 Gew.%, ganz besonders bevorzugt 5 bis 25 Gew.%, insbesondere 5 bis 35 Gew.%, bevorzugt 5 bis 30 Gew.%, besonders bevorzugt 5 bis 25 Gew.%, ganz besonders bevorzugt 8 bis 25 Gew.%
b) mindestens eine Catecholverbindung gemäß Formel (I) einer Gesamtmenge von 0,001 Gew.-% bis 50 Gew.-%, insbesondere von 0,01 Gew.-% bis 40 Gew.-%, bevorzugt von 1,0 Gew.-% bis 30 Gew.-%, weiter bevorzugt von 2,5 Gew.-% bis 25 Gew.-%,
c) mindestens ein Tensid, insbesondere in einer Gesamtmenge von 25 Gew.-% bis 65 Gew.-%, bevorzugt von 30 Gew.-% bis 65 Gew.-%,
d) mindestens ein (C₂ bis C₆)-Alkanolamin oder dessen Salz in einer Gesamtmenge von 1 bis 20 Gew.-%, bevorzugt von 2 bis 15 Gew.-%, insbesondere von 3 bis 10 Gew.-% jeweils bezogen auf die basische Form, enthält und
mindestens eine davon verschiedene zweite flüssige Zusammensetzung des Mehrkomponentenwaschmittels mit einem pH-Wert (20°C) von wenigstens pH 7, insbesondere von pH 7 bis 11, besonders bevorzugt von pH 7,3 bis 9,5, als Komponente umfasst, enthaltend jeweils bezogen auf das Gesamtgewicht der zweiten flüssigen Zusammensetzung
a) Wasser in einer Gesamtmenge von von 1 bis 50 Gew.%, bevorzugt 2 bis 30 Gew.%, besonders bevorzugt 3 bis 25 Gew.%, ganz besonders bevorzugt 5 bis 25 Gew.%, insbesondere 5 bis 35 Gew.%, bevorzugt 5 bis 30 Gew.%, besonders bevorzugt 5 bis 25 Gew.%, ganz besonders bevorzugt 8 bis 25 Gew.%
b) mindestens ein Tensid, insbesondere in einer Gesamtmenge von 25 Gew.-% bis 65 Gew.-%, bevorzugt von 30 Gew.-% bis 65 Gew.-%,
c) mindestens ein Alkalisierungsmittel (insbesondere mindestens ein (C₂-C₆)-Alkanolamin) oder dessen Salz in einer Gesamtmenge von 1 bis 20 Gew.-%, bevorzugt von 2 bis 15 Gew.-%, insbesondere von 3 bis 10 Gew.-% jeweils bezogen auf die basische Form.

Dabei gelten wiederum die zuvor genannten bevorzugten Ausführungsformen der enthaltenen Inhaltsstoffe als bevorzugt (vide supra).

Ebenfalls offenbart, aber nicht beansprucht ist die Verwendung einer flüssigen Zusammensetzung des zweiten Erfindungsgegenstandes, als Additiv für Waschmittel.

Dabei ist es bevorzugt, die flüssige Zusammensetzung des zweiten Erfindungsgegenstandes zum Waschen von Textilien, insbesondere zur Entfernung von Anschmutzungen, die auf Bestandteilen und Rückständen von Deodorantien, Rost, Beeren, Tee und Rotwein basieren, zu verwenden.

Ebenfalls offenbart, aber nicht beansprucht ist ein Verfahren zum Waschen von Textilien, dadurch gekennzeichnet, dass eine flüssige Zusammensetzung des zweiten Erfindungsgegenstandes zur Bereitstellung einer flüssigen Flotte eingesetzt wird.

Bevorzugt ist ein Verfahren, in dem besagte flüssige Zusammensetzung des zweiten Erfindungsgegenstandes als Komponente eines flüssigen Mehrkomponenten-Waschmittels des dritten Erfindungsgegenstandes eingesetzt wird.

Es kann, wie bereits erwähnt, die Anschmutzung mit der erfindungsgemäßen Zusammensetzung des zweiten Erfindungsgegenstandes dem eigentlichen Waschverfahren vorbehandelt werden und/oder zunächst eine tensidhaltige Flotte als Waschlösung bereitgestellt wird, die das erfindungsgemäße flüssige Mehrkomponenten-Waschmittel enthält und die anschließend mit dem zu reinigenden Textil in Kontakt gebracht wird.

Verfahren zur Reinigung von Textilien zeichnen sich im allgemeinen dadurch aus, dass in mehreren Verfahrensschritten verschiedene reinigungsaktive Substanzen auf das Reinigungsgut aufgebracht und nach der Einwirkzeit abgewaschen werden, oder dass das Reinigungsgut in sonstiger Weise mit einem Waschmittel oder einer Lösung dieses Mittels behandelt wird.

In den beschriebenen Waschverfahren werden in verschiedenen Ausführungsformen der Erfindung Temperaturen von 60°C oder weniger, beispielsweise 40°C oder weniger, eingesetzt. Diese Temperaturangaben beziehen sich auf die in den Waschschritten eingesetzten Temperaturen.

Es ist ferner bevorzugt, das erfindungsgemäße Verfahren in einer Waschmaschine durchzuführen. Dabei hat es sich als besonders wirksam und daher bevorzugt herausgestellt, wenn die besagte flüssige Zusammensetzung des zweiten Erfindungsgegenstandes, insbesondere das Mehrkomponenten-Waschmittel des dritten Erfindungsgegenstandes, in die Trommel einer Waschmaschine dosiert wird.

Alle hierin im Zusammenhang mit den Waschmitteln der Erfindung beschriebenen Ausführungsformen, insbesondere im Hinblick auf die Spezifikation der Inhaltsstoffe, sind gleichermaßen auf die beschriebenen Verfahren und Verwendungen anwendbar und umgekehrt.

### Beispiele

Folgende Flüssigwaschmittel der Tabelle 1 wurden durch Vermischen der Komponenten hergestellt. Dabei wurde zunächst eine homogene Lösung der Catecholverbindung in einer Mischung aus dem nichtionischen Tensid und dem nichtwässrigen, organischen Lösungsmittel hergestellt. Dann wurden Wasser und das Alkalisierungsmittel sowie die übrigen Bestandteile des Waschmittels zugefügt und vermengt. Danach wurden die Enzyme zugegeben.

**Tabelle 1: Flüssigwaschmittel**

| | V1 | V2 | V3 | E1 | E2 |
|---|---|---|---|---|---|
| C₁₃₋₁₅-Fettalkohol mit 7 Einheiten Ethylenoxid | 23,15 | | | | |
| Sekundäres C₁₄₋₁₇ Alkansulfonsäure-Natriumsalz | 22,4 | | | | |
| Palmkernölfettsäure | 7,4 | | | | |
| Glycerin | 9,7 | | | | |
| Natriumdisulfit | 0,07 | | | | |
| 4,4'-Bis(2-sulfostyryl)biphenyl disodium salt (optischer Aufheller) | 0,47 | | | | |
| Propylenglykol | 5,4 | 5,4 | 5,4 | 7,4 | 7,4 |
| Diethylentriamin penta(methylen phosphonsäure), Hepta Natriumsalz | 0,69 | | | | |
| 2-Aminoethanol | 6,5 | 6,5 | 6,5 | 4,4 | 4,4 |
| Ester aus Propandiol, Phthalsäure und alphamethyl-omega-hydroxypoly(oxy-1,2-ethandiyl) (CAS 139755-78-5) | 1,4 | | | | |
| Ethanol | 3,3 | | | | |
| Ethoxyliertes Polyethylenimin | 4,9 | | | | |
| Cellulase | 0,216 | | | | |
| 2,3-Dihydroxy-N,N'-bis(2-(diethylamino)ethyl)terephthaldiamid | | | 1,5 | | 1,5 |
| 2,3-Dihydroxy-N,N'-bis(2-(dimethylamino)ethyl)terephthaldiamid | ------ | 1,5 | ------ | 1,5 | ------ |
| Parfum, Farbstoff, Bitterstoff | 1,13 | | | | |
| Wasser | Ad 100 | | | | |
| Farbe | Gelb | Orange | Orange | Gelb | Gelb |
| pH - Wert vor Einstellung | 8,4 | 8,0 | 8,0 | 5,2 | 5,2 |
| pH - Wert eingestellt (10% Lösung) | 8,3 | 8,1 | 8,3 | 6,1 | 6,0 |

Alle Rezepturen V1 bis V3 und E1 bis E2 wurden einem Waschtest zur Prüfung der Reinigungsleistung unterzogen. Es wurden Waschversuche bei 40°C als Dreifachbestimmung standardisierten Anschmutzungen auf Baumwolle durchgeführt. Hierzu wurden Waschlaugen bestehend aus 70 g des jeweiligen Flüssigwaschmittels der Tabelle 1 in jeweils 17 I Wasser von 16 °dH.angesetzt. Bereits beim visuellen Vergleich der Waschergebnisse zeigte sich kein Unterschied im Ergebnis. Das gleiche Ergebnis wird erhalten, wenn man 35 g der Zusammensetzung V1 und 35 g der Zusammensetzung E1 bzw. anstatt der Zusammensetzung E1 35 g der Zusammensetzung E2 in jeweils 17 I Wasser von 16 °dH ansetzt. Der pH - Wert dieser Waschflotten war 7,5.

Die Waschmittel der Zusammensetzung V2 und V3 unterscheiden sich zur Zusammensetzung V1 durch die Anwesenheit einer Catecholverbindung und sind dadurch intensiver, dunkler gefärbt zu einem Orangeton hin.

Die Zusammensetzungen E1 und E2 unterscheiden sich von den Zusammensetzungen V2 und V3 lediglich im pH - Wert. Die Zusammensetzungen E1 und E2 zeigen trotz der Anwesenheit einer Catecholverbindung keine Verfärbung zu einem dunkleren Farbton.

Wie der Waschtest weiterhin zeigt, sind alle Rezepturen in ihrer Waschleistung vergleichbar. Damit zeigen die erfindungsgemäßen Waschmittel eine gute Waschleistung und weisen keine Verfärbung hin zu dunkleren Farbtönen auf.

## Patentansprüche

1. Flüssiges Mehrkomponenten-Waschmittel umfassend als Komponenten mindestens zwei flüssige Zusammensetzungen, wobei eine Lösung von 1 g des Waschmittels in 100 ml Wasser einen pH-Wert bei 20°C von ≥ 7 aufweist, **dadurch gekennzeichnet, dass** es bezogen auf das Gewicht des gesamten Waschmittels jeweils in einer Gesamtmenge enthält:
a) Wasser von 1 bis 50 Gew.%, bevorzugt 2 bis 30 Gew.%, besonders bevorzugt 3 bis 25 Gew.%, ganz besonders bevorzugt 5 bis 25 Gew.%, insbesondere 5 bis 35 Gew.%, bevorzugt 5 bis 30 Gew.%, besonders bevorzugt 5 bis 25 Gew.%, ganz besonders bevorzugt 8 bis 25 Gew.%,
b) mindestens eine Catecholverbindung der Formel (I) worin
X für eine Amidgruppe steht,
Y¹ und Y² unabhängig voneinander für ein Wasserstoffatom oder
für eine Amidgruppe steht,
wobei einer der Reste aus Y¹ und Y² für ein Wasserstoffatom steht, und der andere Rest aus Y¹ und Y² für eine Amidgruppe steht,
R² und R⁴ jeweils unabhängig voneinander für einen Kohlenwasserstoffrest mit 1 bis 20 Kohlenstoffatomen stehen, der gegebenenfalls mit mindestens einem Rest substituiert ist, ausgewählt aus Hydroxy, Carboxyl, (C₁-C₄)-Alkoxy, (C₁-C₄)-Alkoxy(CH₂CH₂O)ₙ-, -NR'R" oder - N⁺R'R"R‴ A⁻, stehen sowie n = 1 bis 10, R', R" und R‴ unabhängig voneinander für H oder einen geradkettigen oder verzweigtkettigen aliphatischen Kohlenwasserstoffrest mit 1 bis 3, vorzugsweise 1 bis 2 Kohlenstoffatomen und A⁻ für ein Anion stehen,
c) mindestens ein Alkalisierungsmittel (insbesondere mindestens ein (C₂-C₆)-Alkanolamin) oder dessen Salz von 1 bis 20 Gew.-%, bevorzugt von 2 bis 15 Gew.-%, insbesondere von 3 bis 10 Gew.-% jeweils bezogen auf die basische Form,
d) mindestens ein Tensid, bevorzugt in einer Gesamtmenge von 5 bis 70 Gew.-%, insbesondere von 20 bis 65 Gew.-%, besonders bevorzugt von 35 bis 60 Gew.-%, mit der Maßgabe, dass mindestens eine erste flüssige Zusammensetzung des Mehrkomponenten-Waschmittels mindestens eine Catecholverbindung der Formel (I) enthält und einen pH-Wert bei 20°C von pH 1 bis 6,9, bevorzugt von pH 4 bis 5,5, aufweist und mindestens eine davon verschiedene zweite flüssige Zusammensetzung des Mehrkomponentenwaschmittels mindestens ein Tensid und mindestens ein Alkalisierungsmittel (insbesondere mindestens ein (C₂-C₆)-Alkanolamin) oder dessen Salz enthält und einen pH-Wert bei 20°C von wenigstens pH 7,0 aufweist.

2. Flüssiges Mehrkomponenten-Waschmittel nach einem der vorangehenden Ansprüche,
**dadurch gekennzeichnet, dass** Y¹ für ein Wasserstoffatom steht und Y² aus einer besagten Amidgruppe ausgewählt wird.

3. Flüssiges Mehrkomponenten-Waschmittel nach Anspruch 2, **dadurch gekennzeichnet, dass** die Catechol-Verbindung der Formel (I) ausgewählt wird aus mindestens einer Catechol-Verbindung der Formel (la) worin
R² und R⁴ unabhängig voneinander für einen Kohlenwasserstoffrest mit 1 bis 20 Kohlenstoffatomen stehen, der gegebenenfalls mit mindestens einem Rest substituiert ist, ausgewählt aus (C₁-C₄)-Alkoxy, (C₁-C₄)-Alkoxy(CH₂CH₂O)ₙ-, -NR'R", -N⁺R'R"R‴ A⁻, stehen sowie n = 1 bis 10, R', R" und R‴ unabhängig voneinander für H oder einen geradkettigen oder verzweigtkettigen aliphatischen Kohlenwasserstoffrest mit 1 bis 3, vorzugsweise 1 bis 2 Kohlenstoffatomen und A⁻ für ein Anion stehen.

4. Flüssiges Mehrkomponenten-Waschmittel nach einem der vorangehenden Ansprüche,
**dadurch gekennzeichnet, dass** gemäß Formel (I) bzw. nach Formel (la) die Reste R² und R⁴ unabhängig voneinander stehen für eine Alkylgruppe, eine Alkoxyalkylgruppe, eine Hydroxyalkylgruppe, eine Hydroxyalkyloxyalkyl-Gruppe, (N-Hydroxyethyl)-aminoethyl, (N-Methoxyethyl)-aminoethyl oder (N-Ethoxyethyl)-aminoethyl, oder eine aromatische Gruppe.

5. Flüssiges Mehrkomponenten-Waschmittel nach einem der Ansprüche 1 oder 4, **dadurch gekennzeichnet, dass** gemäß Formel (I) die Reste R² und R⁴ gleich sind.

6. Flüssiges Mehrkomponenten-Waschmittel nach einem der Ansprüche 1 bis 5, **dadurch gekennzeichnet, dass** jede als Komponente fungierende, flüssige Zusammensetzung mit einem pH-Wert bei 20°C von ≥ 7 Verbindung der Formel (I) in einer Gesamtmenge von 0 bis 0,001 Gew.-%, bevorzugt 0 bis 0,0001 Gew.-%, besonders bevorzugt 0 bis 0,00001 Gew.-%, enthält, jeweils bezogen auf das Gesamtgewicht der besagten Zusammensetzung.

7. Flüssiges Mehrkomponenten-Waschmittel nach einem der Ansprüche 1 bis 6, **dadurch gekennzeichnet, dass** mindestens ein anionisches Tensid und/oder mindestens ein nichtionisches Tensid enthalten ist.

8. Flüssiges Mehrkomponenten-Waschmittel nach einem der Ansprüche 1 bis 5 oder 7, **dadurch gekennzeichnet, dass** bezogen auf das Gesamtgewicht des flüssigen Mehrkomponenten-Waschmittels die Catecholverbindung der Formel (I) in einer Gesamtmenge von 0,1 bis 10,0 Gew.-%, insbesondere von 0,3 bis 3,0 Gew.-%, enthalten ist.

9. Flüssiges Mehrkomponenten-Waschmittel nach einem der Ansprüche 1 bis 8, **dadurch gekennzeichnet, dass** die Catecholverbindung der Formel (I) in der ersten flüssigen Zusammensetzung bezogen auf das Gesamtgewicht dieser ersten flüssigen Zusammensetzung in einer Gesamtmenge von 0,001 Gew.-% bis 90 Gew.-%, insbesondere von 0,01 Gew.-% bis 85 Gew.-%, bevorzugt von 1,0 Gew.-% bis 80 Gew.-%, weiter bevorzugt von 2,5 Gew.-% bis 75 Gew.-%, enthalten ist.

10. Flüssiges Mehrkomponenten-Waschmittel nach einem der Ansprüche 1 bis 9, **dadurch gekennzeichnet, dass** es mindestens eine erste flüssige Zusammensetzung mit einem pH-Wert bei 20°C von pH 1 bis 6,9, insbesondere von pH 4 bis 5,5, als Komponente umfasst, enthaltend jeweils bezogen auf das Gesamtgewicht der ersten flüssigen Zusammensetzung
a) Wasser in einer Gesamtmenge von 1 bis 50 Gew.%, bevorzugt 2 bis 30 Gew.%, besonders bevorzugt 3 bis 25 Gew.%, ganz besonders bevorzugt 5 bis 25 Gew.%, insbesondere 5 bis 35 Gew.%, bevorzugt 5 bis 30 Gew.%, besonders bevorzugt 5 bis 25 Gew.%, ganz besonders bevorzugt 8 bis 25 Gew.%,
b) mindestens eine Catecholverbindung gemäß Formel (I) einer Gesamtmenge von 0,001 Gew.-% bis 50 Gew.-%, insbesondere von 0,01 Gew.-% bis 40 Gew.-%, bevorzugt von 1,0 Gew.-% bis 30 Gew.-%, weiter bevorzugt von 2,5 Gew.-% bis 25 Gew.-%,
c) mindestens ein Tensid,
d) mindestens ein (C₂ bis C₆)-Alkanolamin oder dessen Salz in einer Gesamtmenge von 1 bis 20 Gew.-%, bevorzugt von 2 bis 15 Gew.-%, insbesondere von 3 bis 10 Gew.-% jeweils bezogen auf die basische Form.

11. Flüssiges Mehrkomponenten-Waschmittel nach einem der Ansprüche 1 bis 10, **dadurch gekennzeichnet, dass** es mindestens eine zweite flüssige Zusammensetzung mit einem pH-Wert bei 20°C von wenigstens pH 7, insbesondere von pH 7 bis 11, besonders bevorzugt von pH 7,3 bis 9,5, als Komponente umfasst, enthaltend jeweils bezogen auf das Gesamtgewicht der zweiten flüssigen Zusammensetzung
a) Wasser in einer Gesamtmenge von 1 bis 50 Gew.%, bevorzugt 2 bis 30 Gew.%, besonders bevorzugt 3 bis 25 Gew.%, ganz besonders bevorzugt 5 bis 25 Gew.%, insbesondere 5 bis 35 Gew.%, bevorzugt 5 bis 30 Gew.%, besonders bevorzugt 5 bis 25 Gew.%, ganz besonders bevorzugt 8 bis 25 Gew.%,
b) mindestens ein Tensid
c) mindestens ein Alkalisierungsmittel oder dessen Salz in einer Gesamtmenge von 1 bis 20 Gew.-%, bevorzugt von 2 bis 15 Gew.-%, insbesondere von 3 bis 10 Gew.-% jeweils bezogen auf die basische Form.

12. Flüssiges Mehrkomponenten-Waschmittel nach einem der vorangehenden Ansprüche, in einem Behälter aus wasserlöslichem Material mit mindestens zwei voneinander getrennten Kammern, wobei sich in wenigstens einer Kammer die mindestens eine erste flüssige Zusammensetzung und in wenigstens einer hiervon verschiedenen Kammer die mindestens eine zweite flüssige Zusammensetzung befinden.

13. Flüssige Zusammensetzung zur Bereitstellung eines Textilwaschmittels, wobei die flüssige Zusammensetzung einen pH-Wert bei 20°C von 1 bis 6,9, insbesondere von 4 bis 5,5, aufweist und, jeweils bezogen auf das Gesamtgewicht der flüssigen Zusammensetzung,
a) mindestens eine Catecholverbindung wie sie in Formel (I) einem der Ansprüche 1 bis 5 definiert wird, in einer Gesamtmenge von 0,001 Gew.-% bis 90 Gew.-%, insbesondere von 0,01 Gew.-% bis 85 Gew.-%, bevorzugt von 1,0 Gew.-% bis 80 Gew.-%, weiter bevorzugt von 2,5 Gew.-% bis 75 Gew.-%,
a) Wasser in einer Gesamtmenge von 1 bis 50 Gew.%, bevorzugt 2 bis 30 Gew.%, besonders bevorzugt 3 bis 25 Gew.%, ganz besonders bevorzugt 5 bis 25 Gew.%, insbesondere 5 bis 35 Gew.%, bevorzugt 5 bis 30 Gew.%, besonders bevorzugt 5 bis 25 Gew.%, ganz besonders bevorzugt 8 bis 25 Gew.%,
b) mindestens ein Tensid, und
c) mindestens ein (C₂ bis C₆)-Alkanolamin oder dessen Salz in einer Gesamtmenge von 1 bis 20 Gew.-%, bevorzugt von 2 bis 15 Gew.-%, insbesondere von 3 bis 10 Gew.-% jeweils bezogen auf die basische Form, enthält.

## Claims

1. A liquid multi-component detergent comprising as components at least two liquid compositions, wherein a solution of 1 g of the detergent in 100 ml of water has a pH value at 20°C of ≥ 7, **characterized in that** it contains, based on the weight of the entire detergent, a total amount of:
a) water from 1 to 50 wt.%, preferably from 2 to 30 wt.%, particularly preferably from 3 to 25 wt.%, very particularly preferably from 5 to 25 wt.%, in particular from 5 to 35 wt.%, preferably from 5 to 30 wt.%, particularly preferably from 5 to 25 wt.%, very particularly preferably from 8 to 25 wt.%,
b) at least one catechol compound of the formula (I) where
X represents an amide group
Y¹ and Y² independently of one another represent a hydrogen atom or an amide group
wherein one of the substituents from Y¹ and Y² represents a hydrogen atom, and the other substituent from Y¹ and Y² represents an amide group,
R² and R⁴ respectively represent, independently of one another, a hydrocarbon substituent having 1 to 20 carbon atoms that is, if applicable, substituted by at least one substituent selected from hydroxy, carboxyl, (C₁-C₄)-alkoxy, (C₁-C₄)-alkoxy(CH₂CH₂O)ₙ-, -NR'R" or - N⁺R'R"R‴ A⁻, represent and n = 1 to 10, R', R" and R" represent, independently of one another, H or a straight-chain or branched-chain aliphatic hydrocarbon substituent having 1 to 3, preferably 1 to 2, carbon atoms and A⁻ represents an anion,
c) at least one alkalizing agent (in particular at least one (C₂-C₆)-alkanolamine) or its salt from 1 to 20 wt.%, preferably from 2 to 15 wt.%, in particular from 3 to 10 wt.%, in each case based on the basic form,
d) at least one surfactant, preferably in a total amount of from 5 to 70 wt.%, in particular from 20 to 65 wt.%, particularly preferably from 35 to 60 wt.%, with the proviso that at least one first liquid composition of the multi-component detergent contains at least one catechol compound of the formula (I) and has a pH value at 20°C of from pH 1 to 6.9, preferably from pH 4 to 5.5, and at least one second liquid composition of the multi-component detergent, which is different therefrom, contains at least one surfactant and at least one alkalizing agent (in particular at least one (C₂-C₆)-alkanolamine) or its salt and has a pH value at 20°C of at least pH 7.0.

2. The liquid multi-component detergent according to one of the preceding claims, **characterized in that** Y¹ represents a hydrogen atom and Y² is selected from a said amide group.

3. The liquid multi-component detergent according to claim 2,
**characterized in that** the catechol compound of formula (I) is selected from at least one catechol compound of formula (la) where R² and R⁴ represent, independently of one another, a hydrocarbon substituent having 1 to 20 carbon atoms that is, if applicable, substituted by at least one substituent selected from (C₁-C₄)-alkoxy, (C₁-C₄)-alkoxy(CH₂CH₂O)ₙ-, - NR'R" or -N⁺R'R"R‴ A⁻, represent and n = 1 to 10, R', R" and R‴ represent, independently of one another, H or a straight-chain or branched-chain aliphatic hydrocarbon substituent having 1 to 3, preferably 1 to 2, carbon atoms, and A⁻ represents an anion.

4. The liquid multi-component detergent according to one of the preceding claims, **characterized in that** as defined in formula (I) or in formula (la) the substituents R² and R⁴ represent, independently of one another, an alkyl group, an alkoxyalkyl group, a hydroxyalkyl group, a hydroxyalkyloxyalkyl group, (N-hydroxyethyl)-aminoethyl, (N-methoxyethyl)-aminoethyl or (N-ethoxyethyl)-aminoethyl, or an aromatic group.

5. The liquid multi-component detergent according to one of claims 1 or 4,
**characterized in that** as defined in formula (I), the substituents R² and R⁴ are identical.

6. The liquid multi-component detergent according to one of claims 1 to 5,
**characterized in that** each liquid composition acting as a component having a pH value at 20°C of ≥ 7 contains a compound of formula (I) in a total amount of from 0 to 0.001 wt.%, preferably from 0 to 0.0001 wt.%, particularly preferably from 0 to 0.00001 wt.%, in each case based on the total weight of said composition.

7. The liquid multi-component detergent according to one of claims 1 to 6,
**characterized in that** it contains at least one anionic surfactant and/or at least one non-ionic surfactant.

8. The liquid multi-component detergent according to one of claims 1 to 5 or 7, **characterized in that** the catechol compound of formula (I) is contained in a total amount of from 0.1 to 10.0 wt.%, in particular from 0.3 to 3.0 wt.%, based on the total weight of the liquid multi-component detergent.

9. The liquid multi-component detergent according to one of claims 1 to 8,
**characterized in that** the catechol compound of formula (I) is contained in the first liquid composition in a total amount of from 0.001 wt.% to 90 wt.%, in particular from 0.01 wt.% to 85 wt.%, preferably from 1.0 wt.% to 80 wt.%, more preferably from 2.5 wt.% to 75 wt.%, based on the total weight of this first liquid composition.

10. The liquid multi-component detergent according to one of claims 1 to 9,
**characterized in that** it comprises at least one first liquid composition having a pH value at 20°C of from pH 1 to 6.9, in particular from pH 4 to 5.5, as a component, containing in each case based on the total weight of the first liquid composition:
a) water in a total amount of from 1 to 50 wt.%, preferably from 2 to 30 wt.%, particularly preferably from 3 to 25 wt.%, very particularly preferably from 5 to 25 wt.%, in particular from 5 to 35 wt.%, preferably from 5 to 30 wt.%, particularly preferably from 5 to 25 wt.%, very particularly preferably from 8 to 25 wt.%,
b) at least one catechol compound as defined in formula (I) in a total amount of from 0.001 wt.% to 50 wt.%, in particular from 0.01 wt.% to 40 wt.%, preferably from 1.0 wt.% to 30 wt.%, more preferably from 2.5 wt.% to 25 wt.%,
c) at least one surfactant,
d) at least one (C₂ to C₆) alkanolamine or its salt in a total amount of from 1 to 20 wt.%, preferably from 2 to 15 wt.%, in particular from 3 to 10 wt.%, in each case based on the basic form.

11. The liquid multi-component detergent according to one of claims 1 to 10,
**characterized in that** it comprises at least one second liquid composition having a pH value at 20°C of at least pH 7, in particular from pH 7 to 11, particularly preferably from pH 7.3 to 9.5, as a component, containing in each case based on the total weight of the second liquid composition:
a) water in a total amount of from 1 to 50 wt.%, preferably from 2 to 30 wt.%, particularly preferably from 3 to 25 wt.%, very particularly preferably from 5 to 25 wt.%, in particular from 5 to 35 wt.%, preferably from 5 to 30 wt.%, particularly preferably from 5 to 25 wt.%, very particularly preferably from 8 to 25 wt.%,
b) at least one surfactant,
c) at least one alkalizing agent or its salt in a total amount of from 1 to 20 wt.%, preferably from 2 to 15 wt.%, in particular from 3 to 10 wt.%, in each case based on the basic form.

12. The liquid multi-component detergent according to one of the preceding claims, in a container made of water-soluble material having at least two separate chambers, wherein the at least one first liquid composition is located in at least one chamber and the at least one second liquid composition is located in at least one chamber different therefrom.

13. A liquid composition for providing a textile detergent, wherein the liquid composition has a pH value at 20°C of from 1 to 6.9, in particular from 4 to 5.5, and contains, in each case based on the total weight of the liquid composition,
a) at least one catechol compound as defined in formula (I) of one of claims 1 to 5, in a total amount of from 0.001 wt.% to 90 wt.%, in particular from 0.01 wt.% to 85 wt.%, preferably from 1.0 wt.% to 80 wt.%, more preferably from 2.5 wt.% to 75 wt.%,
a) water in a total amount of from 1 to 50 wt.%, preferably from 2 to 30 wt.%, particularly preferably from 3 to 25 wt.%, very particularly preferably from 5 to 25 wt.%, in particular from 5 to 35 wt.%, preferably from 5 to 30 wt.%, particularly preferably from 5 to 25 wt.%, very particularly preferably from 8 to 25 wt.%,
b) at least one surfactant, and
c) at least one (C₂ to C₆) alkanolamine or its salt in a total amount of from 1 to 20 wt.%, preferably from 2 to 15 wt.%, in particular from 3 to 10 wt.%, in each case based on the basic form.

## Revendications

1. Agent de lavage liquide à plusieurs composants comprenant comme composants au moins deux compositions liquides, dans lequel une solution de 1 g de l'agent de lavage dans 100 ml d'eau présente un pH à 20 °C ≥ 7,
**caractérisé en ce qu'il** contient, par rapport au poids de l'agent de lavage dans son ensemble, respectivement dans une quantité totale :
a) de l'eau à 1 à 50 % en poids, de préférence à 2 à 30 % en poids, de manière particulièrement préférée à 3 à 25 % en poids, de manière tout particulièrement préférée à 5 à 25 % en poids, en particulier à 5 à 35 % en poids, de préférence à 5 à 30 % en poids, de manière particulièrement préférée à 5 à 25 % en poids, de manière tout particulièrement préférée à 8 à 25 % en poids,
b) au moins un composé de catéchine de formule (I) où
X représente un groupe amide
Y¹ et Y² représentent indépendamment l'un de l'autre un atome d'hydrogène ou
un groupe amide
où l'un des radicaux parmi Y¹ et Y² représente un atome d'hydrogène, et l'autre radical parmi Y¹ et Y² représente un groupe amide,
R² et R⁴ représentent respectivement indépendamment l'un de l'autre un radical hydrocarboné comportant 1 à 20 atomes de carbone éventuellement substitué par au moins un radical, choisi parmi hydroxy, carboxyle, alcoxy en (C₁-C₄), alcoxy (CH₂CH₂O)ₙ- en (C₁-C₄), -NR'R" ou -N⁺R'R"R‴ A⁻, représentent et n = 1 à 10, R', R" et R‴ représentent indépendamment les uns des autres H ou un radical hydrocarboné aliphatique linéaire ou ramifié comportant 1 à 3, de préférence 1 à 2 atomes de carbone, et A⁻ représente un anion,
c) au moins un agent d'alcalinisation (en particulier au moins une alcanolamine en (C₂-C₆)) ou son sel à 1 à 20 % en poids, de préférence à 2 à 15 % en poids, en particulier à 3 à 10 % en poids, respectivement par rapport à la forme basique,
d) au moins un tensioactif, de préférence en une quantité totale allant de 5 à 70 % en poids,
en particulier de 20 à 65 % en poids, de manière particulièrement préférée de 35 à 60 % en poids,
à condition qu'au moins une première composition liquide de l'agent de lavage à plusieurs composants contienne au moins un composé de catéchine de formule (I) et présente un pH à 20 °C allant de 1 à 6,9, de préférence de 4 à 5,5, et qu'au moins une seconde composition liquide de l'agent de lavage à plusieurs composants, différente de la première, contienne au moins un tensioactif et au moins un agent d'alcalinisation (en particulier au moins une alcanolamine en (C₂-C₆)) ou son sel et présente un pH à 20 °C d'au moins 7,0.

2. Agent de lavage liquide à plusieurs composants selon l'une des revendications précédentes, **caractérisé en ce que** Y¹ représente un atome d'hydrogène et Y² est choisi parmi ledit groupe amide.

3. Agent de lavage liquide à plusieurs composants selon la revendication 2,
**caractérisé en ce que** le composé de catéchine de formule (I) est choisi parmi au moins un composé de catéchine de formule (la) où
R¹ et R² représentent indépendamment l'un de l'autre un radical hydrocarboné comportant 1 à 20 atomes de carbone éventuellement substitué par au moins un radical, choisi parmi hydroxy, alcoxy en (C₁-C₄), alcoxy (CH₂CH₂O)ₙ-en (C₁-C₄), -NR'R", -N⁺R'R"R‴ A⁻, représentent et n = 1 à 10, R', R" et R‴ représentent indépendamment les uns des autres H ou un radical hydrocarboné aliphatique linéaire ou ramifié comportant 1 à 3, de préférence 1 à 2 atomes de carbone, et A⁻ représente un anion.

4. Agent de lavage liquide à plusieurs composants selon l'une des revendications précédentes, **caractérisé en ce que,** conformément à la formule (I) ou conformément à la formule (la), les radicaux R² et R⁴ représentent indépendamment l'un de l'autre un groupe alkyle, un groupe alcoxyalkyle, un groupe hydroxyalkyle, un groupe hydroxyalkyloxyalkyle, un groupe (N-hydroxyéthyl)-aminoéthyle, (N-méthoxyéthyl)-aminoéthyle ou (N-éthoxyéthyl)-aminoéthyle, ou un groupe aromatique.

5. Agent de lavage liquide à plusieurs composants selon l'une des revendications 1 ou 4, **caractérisé en ce que,** conformément à la formule (I), les radicaux R² et R⁴ sont identiques.

6. Agent de lavage liquide à plusieurs composants selon l'une des revendications 1 à 5, **caractérisé en ce que** chaque composition liquide servant de composant et comportant un pH à 20 °C ≥ 7 contient un composé de formule (I) en une quantité totale allant de 0 à 0,001 % en poids, de préférence de 0 à 0,0001 % en poids, de manière particulièrement préférée de 0 à 0,00001 % en poids, respectivement par rapport au poids total de ladite composition.

7. Agent de lavage liquide à plusieurs composants selon l'une des revendications 1 à 6, **caractérisé en ce qu'au** moins un tensioactif anionique et/ou au moins un tensioactif non anionique sont contenus.

8. Agent de lavage liquide à plusieurs composants selon l'une des revendications 1 à 5 ou 7, **caractérisé en ce que,** par rapport au poids total de l'agent de lavage liquide à plusieurs composants, le composé de catéchine de formule (I) est contenu en une quantité totale allant de 0,1 à 10,0 % en poids, en particulier de 0,3 à 3,0 % en poids.

9. Agent de lavage liquide à plusieurs composants selon l'une des revendications 1 à 8, **caractérisé en ce que** le composé de catéchine de formule (I) est contenu dans la première composition liquide, par rapport au poids total de ladite première composition liquide, en une quantité totale allant de 0,001 % en poids à 90 % en poids, en particulier de 0,01 % en poids à 85 % en poids, de préférence de 1,0 % en poids à 80 % en poids, plus préférablement de 2,5 % en poids à 75 % en poids.

10. Agent de lavage liquide à plusieurs composants selon l'une des revendications 1 à 9, **caractérisé en ce qu'il** comprend au moins une première composition liquide comportant un pH à 20 °C allant de 1 à 6,9, en particulier de 4 à 5,5, en tant que composant contenant, respectivement par rapport au poids total de la première composition liquide
a) de l'eau en une quantité totale allant de 1 à 50 % en poids, de préférence de 2 à 30 % en poids, de manière particulièrement préférée de 3 à 25 % en poids, de manière tout particulièrement préférée de 5 à 25 % en poids, en particulier de 5 à 35 % en poids, de préférence de 5 à 30 % en poids, de manière particulièrement préférée de 5 à 25 % en poids, de manière tout particulièrement préférée de 8 à 25 % en poids,
b) au moins un composé de catéchine conformément à la formule (I) en une quantité totale allant de 0,001 % en poids à 50 % en poids, en particulier de 0,01 % en poids à 40 % en poids, de préférence de 1,0 % en poids à 30 % en poids, plus préférablement de 2,5 % en poids à 25 % en poids,
c) au moins un tensioactif,
d) au moins une alcanolamine en (C₂ à C₆) ou son sel en une quantité totale allant de 1 à 20 % en poids, de préférence de 2 à 15 % en poids, en particulier de 3 à 10 % en poids, respectivement par rapport à la forme basique.

11. Agent de lavage liquide à plusieurs composants selon l'une des revendications 1 à 10, **caractérisé en ce qu'il** comprend au moins une seconde composition liquide comportant un pH à 20 °C d'au moins 7, en particulier allant de 7 à 11, de manière particulièrement préférée de 7,3 à 9,5, en tant que composant contenant, respectivement par rapport au poids total de la seconde composition liquide
a) de l'eau en une quantité totale allant de 1 à 50 % en poids, de préférence de 2 à 30 % en poids, de manière particulièrement préférée de 3 à 25 % en poids, de manière tout particulièrement préférée de 5 à 25 % en poids, en particulier de 5 à 35 % en poids, de préférence de 5 à 30 % en poids, de manière particulièrement préférée de 5 à 25 % en poids, de manière tout particulièrement préférée de 8 à 25 % en poids,
b) au moins un tensioactif
c) au moins un agent d'alcalinisation ou son sel en une quantité totale allant de 1 à 20 % en poids, de préférence de 2 à 15 % en poids, en particulier de 3 à 10 % en poids, respectivement par rapport à la forme basique.

12. Agent de lavage liquide à plusieurs composants selon l'une des revendications précédentes, dans un récipient en un matériau soluble dans l'eau comportant au moins deux compartiments séparés l'un de l'autre, dans lequel l'au moins une première composition liquide se trouve dans au moins un compartiment et l'au moins une seconde composition liquide se trouve dans au moins un compartiment différent de celui-ci.

13. Composition liquide permettant de fournir un agent de lavage pour textiles, dans laquelle la composition liquide présente un pH à 20 °C allant de 1 à 6,9, en particulier de 4 à 5,5, et, respectivement, par rapport au poids total de la composition liquide,
a) au moins un composé de catéchine tel que défini dans la formule (I) de l'une des revendications 1 à 5, dans une quantité totale allant de 0,001 % en poids à 90 % en poids, en particulier de 0,01 % en poids à 85 % en poids, de préférence de 1,0 % en poids à 80 % en poids, plus préférablement de 2,5 % en poids à 75 % en poids,
a) de l'eau dans une quantité totale allant de 1 à 50 % en poids, de préférence de 2 à 30 % en poids, de manière particulièrement préférée de 3 à 25 % en poids, de manière tout particulièrement préférée de 5 à 25 % en poids, en particulier de 5 à 35 % en poids, de préférence de 5 à 30 % en poids, de manière particulièrement préférée de 5 à 25 % en poids, de manière tout particulièrement préférée de 8 à 25 % en poids,
b) au moins un tensioactif, et
c) au moins une alcanolamine en (C₂ à C₆) ou son sel en une quantité totale allant de 1 à 20 % en poids, de préférence de 2 à 15 % en poids, en particulier de 3 à 10 % en poids, respectivement par rapport à la forme basique.
